# EUROPÄISCHE PATENTSCHRIFT

(11) **EP 3 361 924 B1**
(45) Veröffentlichungstag und Bekanntmachung des Hinweises auf die Patenterteilung: **09.08.2023**
(21) Anmeldenummer: 15775749.3
(22) Anmeldetag: 12.10.2015
(51) Int. Cl.: A47L 11/202, A47L 9/04

(54) **FLÄCHEN-REINIGUNGSMASCHINE**
SURFACE CLEANING MACHINE
MACHINE DE NETTOYAGE DE SURFACES

(43) Veröffentlichungstag der Anmeldung: 22.08.2018
(73) Patentinhaber: Alfred Kärcher SE & Co. KG, 71364 Winnenden (DE)
(72) Erfinder: MOSER, Fabian, 73614 Schorndorf (DE); RUFENACH, Christoph, 70825 Korntal-Münchingen (DE); KURMANN, Rainer, 71546 Aspach (DE); MÜLLER, Andreas, 71570 Oppenweiler (DE); SCHULZE, Manuel, 70806 Kornwestheim (DE)
(74) Vertreter: Hoeger, Stellrecht & Partner Patentanwälte mbB
(86) Internationale Anmeldenummer: PCT/EP2015/073529
(87) Internationale Veröffentlichungsnummer: WO 2017/063663

(56) Entgegenhaltungen:
- EP-A1- 2 064 979
- WO-A2-02/28251
- GB-A- 2 435 820

## Beschreibung

Die Erfindung betrifft eine Flächen-Reinigungsmaschine, umfassend einen Gerätekörper mit einem Gehäuse, eine Saugaggregateinrichtung mit einem Gebläse, welche in dem Gehäuse angeordnet ist, einen Reinigungskopf, welcher an dem Gerätekörper außerhalb des Gehäuses angeordnet ist, mindestens eine Reinigungswalze umfasst und fluidwirksam mit der Saugaggregateinrichtung verbunden ist, einen luftgekühlten Antriebsmotor zum rotatorischen Antrieb der mindestens einen Reinigungswalze, eine Prozessluftführungseinrichtung für Prozessluft der Saugaggregateinrichtung, wobei der Antriebsmotor außerhalb des Gehäuses des Gerätekörpers angeordnet ist, und eine Kühlluftführungseinrichtung für Kühlluft des Antriebsmotors, die mindestens einen Fluidweg aufweist, welcher an oder in dem Gehäuse angeordnet ist, wobei die Kühlluftführungseinrichtung an die Prozessluftführungseinrichtung angekoppelt ist und wobei die Kühlluftführungseinrichtung einen Kühlluft-Einlass und einen Kühlluft-Auslass aufweist und die Prozessluftführungseinrichtung einen Prozessluft-Einlass und einen Prozessluft-Auslass aufweist.

Die EP 2 064 979 A1 offenbart einen Elektrosaugkopf für einen Staubsauger.

Die GB 2 435 820 A offenbart einen Staubsauger mit einem Reinigungskopf.

Die WO 02/28251 A2 offenbart ebenfalls einen Staubsauger.

Aus der WO 2013/027140 A1 ist eine Reinigungsvorrichtung zum Reinigen einer Oberfläche bekannt, welche eine rotierbare Bürste umfasst. Es ist ferner ein Gummiwischerelement vorgesehen, welches beabstandet zu der Bürste ist und an einer Unterseite eines Düsengehäuses befestigt ist.

Aus der WO 2013/027164 A1 ist ebenfalls eine Reinigungsvorrichtung mit einer rotierbaren Bürste und einem einzigen Gummiwischerelement bekannt.

Aus der EP 2 177 128 A1 ist eine Vorrichtung zur Fluidverteilung an einer Bürste bekannt.

Aus der DE 41 17 157 A1 ist ein Verfahren zum Säubern bzw. Reinigen einer vorzugsweise glatten Fläche bekannt, bei dem die zu reinigende Fläche mit einem im Wesentlichen lappenartigen Wischelement unter Aufnahme des Schmutzes durch das Wischelement abgewischt wird und dann das verschmutzte Wischelement angefeuchtet wird und danach der Schmutz von dem Wischelement abgesaugt wird.

Aus der WO 2010/140967 A1 ist ein Verfahren zum Reinigen einer verschmutzten Oberfläche bekannt.

Aus der CH 607 578 ist eine an eine Wasserleitung anschließbare Bürstenvorrichtung bekannt.

Aus der EP 0 186 005 A1 ist ein mit Laufrädern versehenes Bürstensaugmundstück bekannt.

Aus der FR 2 797 895 ist eine Bürste bekannt.

Aus der US 2002/0194692 A1 ist ein Verfahren zur mechanischen Schmutzentfernung von einer Oberfläche bekannt.

Aus der WO 2013/11789 A1 ist ein Reinigungskopf für einen Staubsauger bekannt.

Aus der US 6,400,048 B1 ist eine Vorrichtung mit einer rotierenden Bürste bekannt, bei der ein Motor an einem ersten Ende eines zylindrischen Körpers angeordnet ist und ein Geschwindigkeitsreduktionsmechanismus an einem zweiten Ende des zylindrischen Körpers angeordnet ist. Ein elektrischer Bläser ist außerhalb des zylindrischen Körpers angeordnet und dient dazu, Luft in den zylindrischen Körper zur Kühlung des Motors zu blasen.

Der Erfindung liegt die Aufgabe zugrunde, eine Flächen-Reinigungsmaschine der eingangs genannten Art bereitzustellen, welche bei einfachem konstruktivem Aufbau eine hohe Spritzwasserfestigkeit aufweist.

Diese Aufgabe wird bei der eingangs genannten Flächen-Reinigungsmaschine erfindungsgemäß dadurch gelöst, dass eine Befeuchtungseinrichtung für eine Befeuchtung der mindestens einen Reinigungswalze mit Reinigungsflüssigkeit vorgesehen ist, dass der Kühlluft-Auslass und der Prozessluft-Auslass zusammenfallen, dass der Prozessluft-Einlass durch eine oder mehrere Saugmündungen an dem Reinigungskopf gebildet ist, und dass der Kühlluft-Einlass beabstandet zu dem Prozessluft-Einlass angeordnet ist und bei einem Reinigungsbetrieb der Flächen-Reinigungsmaschine bezogen auf die Schwerkraftrichtung oberhalb des Prozessluft-Einlasses positioniert ist.

Der Antriebsmotor ist luftgekühlt. Durch eine Kühlluftführungseinrichtung, welche mindestens einen Kanal aufweist, durch welchen der mindestens eine Fluidweg gebildet ist, welcher an oder in dem Gehäuse angeordnet ist, lässt sich ein Kühlluft-Einlass oder Kühlluft-Auslass in einem großen Abstand zu der mindestens einen Reinigungswalze bereitstellen und insbesondere an und vorzugsweise in einem oberen Bereich des Gehäuses bereitstellen. Dadurch lässt sich ein hoher Spritzwasserschutz für den Bereich des Reinigungskopfes erhalten. Die Anzahl der (Luft-)Öffnungen an dem Reinigungskopf oder in der Nähe des Reinigungskopfes lässt sich gering halten.

Wenn die Kühlluftführungseinrichtung an die Prozessluftführungseinrichtung angekoppelt ist, dann lassen sich Fluidwege bzw. Öffnungen gemeinsam für Kühlluft und Prozessluft nutzen. Die Anzahl der Einlässe bzw. Auslässe lässt sich verringern.

Weiterhin lässt sich die Saugaggregateinrichtung nutzen, um Kühlluft aus der Kühlluftführungseinrichtung anzusaugen.

Ganz besonders vorteilhaft ist es, wenn die Prozessluftführungseinrichtung und die Kühlluftführungseinrichtung mindestens einen gemeinsamen Fluidweg aufweisen. Dadurch kann beispielsweise ein Auslass und/oder ein Einlass gemeinsam für Kühlluft und Prozessluft genutzt werden. Bei einfachem konstruktivem Aufbau der Flächen-Reinigungsmaschine ergibt sich eine hohe Spritzwasserfestigkeit.

Die Kühlluftführungseinrichtung weist einen Kühlluft-Einlass und einen Kühlluft-Auslass auf, die Prozessluftführungseinrichtung weist einen Prozessluft-Einlass und einen Prozessluft-Auslass auf, und der Kühlluft-Auslass und der Prozessluft-Auslass fallen zusammen. Dadurch lässt sich die Anzahl der Einlässe bzw. Auslässe und damit der Luftöffnungen gering halten. Es ergibt sich dadurch ein hoher Spritzwasserschutz für die Flächen-Reinigungsmaschine.

Aus dem gleichen Grund ist es günstig, wenn der Prozessluft-Auslass den Kühlluft-Auslass bildet und/oder der Prozessluft-Einlass den Kühlluft-Einlass bildet.

Bei einem Ausführungsbeispiel ist ein Kühlluft-Einlass vorgesehen, ein Prozessluft-Einlass vorgesehen und ein gemeinsamer Auslass für Kühlluft und Prozessluft vorgesehen. Der Kühlluft-Einlass und der Prozessluft-Einlass sind getrennt voneinander. Es müssen dadurch für Kühlluft und Prozessluft nur zwei Einlässe und ein Auslass insgesamt vorgesehen werden.

Günstig ist es, wenn der Kühlluft-Einlass an dem Reinigungskopf oder an einem Übergangsbereich vom Reinigungskopf zu dem Gehäuse des Gerätekörpers angeordnet ist. Es ergibt sich dadurch ein kurzer Führungsweg für Zuluft-Kühlluft zu dem Antriebsmotor.

Der Prozessluft-Einlass ist durch eine oder mehrere Saugmündungen an dem Reinigungskopf gebildet.

Der Kühlluft-Einlass ist beabstandet zu dem Prozessluft-Einlass angeordnet und ist insbesondere bei einem Reinigungsbetrieb der Flächen-Reinigungsmaschine bezogen auf die Schwerkraftrichtung oberhalb des Prozessluft-Einlasses positioniert. Dadurch ergibt sich eine optimierte Einkoppelbarkeit und insbesondere Ansaugbarkeit von Zuluft-Kühlluft.

Bei einem Ausführungsbeispiel ist der Prozessluft-Auslass an dem Gerätekörper angeordnet und insbesondere an dem Gehäuse des Gerätekörpers angeordnet und insbesondere beabstandet zu dem Reinigungskopf angeordnet und insbesondere beabstandet zu dem Antriebsmotor angeordnet. Dadurch lässt sich Prozessluft in einem relativ großen Abstand zu der mindestens einen Reinigungswalze an die Umgebung abgeben. Bei entsprechender Ankopplung der Kühlluftführungseinrichtung lässt sich dort auch Abluft-Kühlluft an die Umgebung abgeben.

Bei einem Ausführungsbeispiel ist der Antriebsmotor in einem Motorgehäuse angeordnet. Das Motorgehäuse kann zur Strömungsführung von Kühlluft verwendet werden.

Insbesondere weist die Kühlluftführungseinrichtung mindestens einen Fluidweg durch das Motorgehäuse und dabei vorzugsweise durch den Antriebsmotor auf. Es lässt sich so eine optimierte Luftkühlung des Antriebsmotors erreichen.

Es ist dabei günstig, wenn das Motorgehäuse in einer Hülse angeordnet ist. Über die Hülse lässt sich beispielsweise als Innenhülse ein Gelenk ausbilden, über welches der Reinigungskopf relativ zu dem Gerätekörper schwenkbar ist. Die Hülse kann ferner zur Strömungsführung benutzt werden. Insbesondere lässt sich eine Wandung (und auch eine Wandung eines Motorgehäuses) als Wandung von einem oder mehreren Strömungskanälen verwenden. Dadurch ergibt sich ein einfacher konstruktiver Aufbau bei einfacher Herstellbarkeit der Flächen-Reinigungsmaschine und hohem Spritzschutz.

Insbesondere weist die Kühlluftführungseinrichtung mindestens einen Fluidweg auf, welcher längs der Hülse und/oder zwischen der Hülse und dem oder einem Motorgehäuse liegt. Es lassen sich dadurch auf einfache Weise Zuluft-Strömungskanäle für Zuluft-Kühlluft zu dem Antriebsmotor realisieren.

Insbesondere weist die Kühlluftführungseinrichtung einen ersten Fluidweg auf, welcher längs der Hülse entlang läuft und an einer Außenseite der Hülse liegt, und weist einen zweiten Fluidweg auf, welcher längs der Hülse an einer dem Motorgehäuse zugewandten Innenseite der Hülse entlang läuft. Dadurch ergibt sich bei einfachem konstruktivem Aufbau eine optimierte Zuführbarkeit von Zuluft-Kühlluft zu dem Antriebsmotor.

Insbesondere erstreckt sich das Motorgehäuse längs einer axialen Richtung (welche insbesondere mit einer Antriebsachse des Antriebsmotors zusammenfällt) zwischen einem ersten Ende und einem zweiten Ende und ein Kühlluft-Einlass der Kühlluftführungseinrichtung ist bezogen auf die axiale Richtung zwischen dem ersten Ende und dem zweiten Ende an der Flächen-Reinigungsmaschine positioniert. Der Kühlluft-Einlass ist dabei bezogen auf die axiale Richtung auf der Höhe des Motorgehäuses positioniert. Dadurch ergibt sich bei hohem Spritzwasserschutz eine optimierte Zuführbarkeit von Zuluft-Kühlluft zu dem Antriebsmotor.

Günstig ist es, wenn der Reinigungskopf relativ zu dem Antriebsmotor schwenkbar ist und insbesondere relativ zu einer Hülse schwenkbar ist, wobei insbesondere die Hülse ein Schwenklagerelement bildet. Es lassen sich dadurch beispielsweise aufgrund einer Schwenkbarkeit des Gerätekörpers zu der mindestens einen Reinigungswalze Eckenbereiche auf vorteilhafte Weise reinigen. Die Hülse wiederum kann beispielsweise zur Strömungsführung der Kühlluftführungseinrichtung verwendet werden. Es ist auch möglich, über die Hülse beispielsweise den Antriebsmotor an dem Gerätekörper zu fixieren und dabei außerhalb des Gehäuses zu positionieren.

Insbesondere ist die Hülse drehfest mit dem Gerätekörper verbunden. Es lässt sich so auf einfache Weise ein Schwenklager mit einer Drehbarkeit des Reinigungskopfes relativ zu dem Gerätekörper realisieren.

Bei einer vorteilhaften Ausführungsform ist die Kühlluftführungseinrichtung an einen Saugbereich der Prozessluftführungseinrichtung gekoppelt. An dem Saugbereich der Prozessluftführungseinrichtung herrscht ein entsprechender Unterdruck. Dieser wird durch ein Gebläse der Saugaggregateinrichtung erzeugt. Dieser Unterdruck kann dazu verwendet werden, Kühlluft durch die Kühlluftführungseinrichtung zu treiben. Dadurch muss beispielsweise kein Ventilator für den Antriebsmotor vorgesehen werden, um Kühlluft durch die Kühlluftführungseinrichtung zu treiben. Es ergibt sich dadurch ein konstruktiv einfacher Aufbau der Flächen-Reinigungsmaschine, wobei im Vergleich zu einem Antriebsmotor, der einen Ventilator antreiben muss, der entsprechende Antriebsmotor leistungsärmer und damit mit geringer Masse dimensioniert werden kann.

Insbesondere mündet mindestens ein Fluidweg der Kühlluftführungseinrichtung in mindestens einen Saugweg der Prozessluftführungseinrichtung. Es lässt sich dadurch vorteilhafterweise Abluft der Kühlluftführungseinrichtung in die Prozessluftführungseinrichtung einkoppeln, wobei eine aktive Kühlung des Antriebsmotors realisierbar ist und der notwendige Saugstrom durch das sowieso vorhandene Gebläse der Saugaggregateinrichtung erzeugt wird.

Insbesondere weist der mindestens eine Saugweg mindestens eine Rippe auf, welche einer Mündung des mindestens einen Fluidwegs der Kühlluftführungseinrichtung in den mindestens einen Saugweg zugeordnet ist. Die mindestens eine Rippe ist so in dem Saugweg angeordnet, dass sie wirksam ist bezüglich des Verhinderns eines Eindringens von Flüssigkeitstropfen aus dem Saugstrom in die Kühlluftführungseinrichtung. Grundsätzlich kann der Saugstrom in dem mindestens einen Saugweg, in welchen der mindestens eine Fluidweg der Kühlluftführungseinrichtung eingekoppelt ist, noch Flüssigkeitstropfen enthalten, wobei Flüssigkeitstropfen grundsätzlich aus dem mindestens einen Saugweg in die Kühlluftführungseinrichtung gelangen können. Durch das Vorsehen der mindestens einen Rippe, welche insbesondere vor einer Mündung des mindestens einen Fluidwegs der Kühlluftführungseinrichtung in den mindestens einen Saugweg angeordnet ist, lässt sich zumindest ein großer Teil von Flüssigkeitstropfen vor dem Eindringen in die Kühlluftführungseinrichtung abhalten. Die mindestens eine Rippe wirkt gewissermaßen als Blende.

Um das Eindringen von Flüssigkeitstropfen in die Kühlluftführungseinrichtung zu verhindern, ist es ferner vorteilhaft, wenn an einer Mündung der Kühlluftführungseinrichtung in den mindestens einen Saugweg ein Sperrelement für ein Tropfeneindringen aus dem mindestens einen Saugweg in die Kühlluftführungseinrichtung angeordnet ist. Das Sperrelement dient dazu, ein Tropfeneindringen zu verhindern bzw. zumindest zu verringern.

Bei einem Ausführungsbeispiel weist das Sperrelement einen Bereich auf, mit welchem es in den mindestens einen Saugweg ragt, und ist insbesondere als Rohr (Röhrchen) ausgebildet und weist insbesondere eine Mündungsöffnung auf, welche schräg zu einer Hauptströmungsrichtung in dem mindestens Saugweg orientiert ist. Insbesondere ist die mindestens eine Mündungsöffnung so in einem spitzen Winkel zu der Hauptströmungsrichtung orientiert, dass sie "zurückweichend" ist, das heißt bezogen auf die Hauptströmungsrichtung der Abstand der Mündungsöffnung sich zu der Hauptströmungsrichtung verringert. Insbesondere ist das Sperrelement als Rohr bzw. Röhrchen beispielsweise aus einem Gummimaterial ausgebildet. Das Sperrelement weist über den in den mindestens einen Saugweg ragenden Bereich einen Überstand auf, welcher die Gefahr des Tröpfcheneindringens verringert.

Es ist ferner vorteilhaft, wenn in den mindestens einen Saugweg mindestens ein Ablaufkanal für Flüssigkeit mündet, welcher insbesondere von einem Einmündungsbereich der Kühlluftführungseinrichtung in den mindestens einen Saugweg zu einer Sammeleinrichtung für Flüssigkeit führt. Über den mindestens einen Ablaufkanal kann sich Flüssigkeit, welche sich in diesem Bereich des Saugwegs sonst ansammeln würde (insbesondere aufgrund mindestens einer Rippe und/oder eines Sperrelements, welche mindestens teilweise in diesem Bereich positioniert sind), ablaufen. Die Sammeleinrichtung ist dann beispielsweise eine Tankeinrichtung für Schmutzflüssigkeit bzw. ein Abscheider. Durch den mindestens einen Ablaufkanal wird verhindert, dass sich in dem relevanten Bereich Flüssigkeit ansammeln kann, welche dann wiederum in die Kühlluftführungseinrichtung gelangen könnte.

Insbesondere ist der mindestens eine Fluidweg der Kühlluftführungseinrichtung, welche in mindestens einen Saugweg der Prozessluftführungseinrichtung mündet, bezüglich einer Kühlluftströmung dem Antriebsmotor nachgeordnet. Dadurch lässt sich Abluft-Kühlluft des Antriebsmotors, das heißt Kühlluft, welche den Antriebsmotor durchströmt hat bzw. an diesem vorbeigeströmt ist, und sich erwärmt hat, auf optimierte Weise abführen.

Insbesondere ist der mindestens eine Saugweg der Prozessluftführungseinrichtung, in welchen der mindestens eine Fluidweg der Kühlluftführungseinrichtung mündet, bezüglich einer Saugluftströmung dem Gebläse vorgeschaltet und insbesondere einem Abscheider vorgeschaltet oder dem Abscheider nachgeschaltet. Durch eine Vorschaltung vor das Gebläse lässt sich ein Saugstrom des Gebläses nutzen, um einen Kühlluft-Saugstrom bereitzustellen, welcher Kühlluft durch die Kühlluftführungseinrichtung treibt. Bei Nachschalten eines Abscheiders muss der Kühlluftstrom den Abscheider nicht durchströmen.

Vorteilhafterweise weist die Saugaggregateinrichtung einen Gebläsemotor für das Gebläse auf, welcher an dem Gehäuse angeordnet ist. Dieser treibt ein oder mehrere Turbinenräder des Gebläses an, um einen Saugstrom zu erzeugen, durch welchen ein Bereich an der mindestens einen Reinigungswalze absaugbar ist. Ferner kann eine Unterdruckbeaufschlagung der Kühlluftführungseinrichtung ermöglicht werden.

Günstig ist es, wenn der Antriebsmotor an dem Reinigungskopf positioniert ist oder an einem Übergangsbereich vom Reinigungskopf zu dem Gehäuse positioniert ist. Er lässt sich dadurch bezogen auf einen Normalmodus eines Reinigungsbetriebs relativ an einer relativ tiefen Stelle der Flächen-Reinigungsmaschine positionieren. Dadurch ergibt sich eine einfache Betriebsweise für einen Bediener.

Günstig ist es, wenn eine Antriebsachse des Antriebsmotors und eine Rotationsachse der mindestens einen Reinigungswalze quer und insbesondere senkrecht zueinander orientiert sind. Dadurch ist es beispielsweise möglich, die mindestens eine Reinigungswalze mittig zu lagern und anzutreiben und auch eine Lagerfreiheit an Randbereichen der mindestens einen Reinigungswalze zu erreichen. Dadurch wiederum lässt sich eine Reinigungswirkung auch an den Randbereichen der mindestens einen Reinigungswalze erreichen.

Es ist dann günstig, wenn eine Antriebsachse des Antriebsmotors und eine Rotationsachse der mindestens einen Reinigungswalze quer und insbesondere senkrecht zueinander orientiert sind.

Es ist ferner günstig, wenn eine Getriebeeinrichtung zur Drehmomentübertragung von dem Antriebsmotor auf die mindestens eine Reinigungswalze vorgesehen ist. Durch die Getriebeeinrichtung lässt sich beispielsweise eine Drehzahluntersetzung erreichen. Ferner lässt sich eine Winkeländerung bezüglich der Drehmomentführung erreichen. Ein Drehmoment lässt sich an einer optimierten Stelle an die Reinigungswalze übertragen.

Ferner ist es günstig, wenn der Reinigungskopf über ein Gelenk um eine Schwenkachse schwenkbar an dem Gerätekörper sitzt. Dadurch ergeben sich verbesserte Reinigungsmöglichkeiten insbesondere in Ecken und Randbereichen.

Es ist dabei vorgesehen, dass die Schwenkachse quer zu einer Längsachse des Gerätekörpers orientiert ist und insbesondere in einem spitzen Winkel zu der Längsachse orientiert ist und/oder dass eine Antriebsachse des Antriebsmotors mindestens näherungsweise parallel oder koaxial zu der Schwenkachse liegt. Dadurch ergeben sich erweiterte Reinigungsmöglichkeiten insbesondere in Ecken und Randbereichen.

Es ist eine Befeuchtungseinrichtung für eine Befeuchtung der mindestens einen Reinigungswalze mit Reinigungsflüssigkeit vorgesehen. Durch die Befeuchtungseinrichtung lässt sich direkt oder indirekt die mindestens eine Reinigungswalze befeuchten. Bei einer direkten Befeuchtung wird Reinigungsflüssigkeit direkt auf die mindestens eine Reinigungswalze aufgetragen. Bei einer indirekten Befeuchtung wird Reinigungsflüssigkeit auf die zu reinigende Fläche aufgetragen. Von dort nimmt dann die mindestens eine Reinigungswalze Reinigungsflüssigkeit auf. Durch Reinigungsflüssigkeit lässt sich Schmutz auf der zu reinigenden Fläche anlösen und dadurch besser aufnehmen.

Es ist ferner günstig, wenn an dem Gerätekörper eine Tankeinrichtung für Reinigungsflüssigkeit angeordnet ist und/oder an dem Gerätekörper eine Aufnahmeeinrichtung für Schmutz und/oder eine Tankeinrichtung für Schmutzflüssigkeit angeordnet ist. Dadurch ergeben sich bei kompaktem Aufbau der Flächen-Reinigungsmaschine optimierte Reinigungsmöglichkeiten.

Günstig ist es, wenn in einem Reinigungsbetrieb die Flächen-Reinigungsmaschine nur über die mindestens eine Reinigungswalze an einer zu reinigenden Fläche abgestützt ist. Es lässt sich dadurch die Flächen-Reinigungsmaschine auf kompakte Weise realisieren. Es lässt sich ferner eine bedienerfreundliche Reinigbarkeit erreichen. Beispielsweise muss dann ein Bediener die Flächen-Reinigungsmaschine bei einem Reinigungsbetrieb nur noch an einer Stelle beabstandet zu der mindestens einen Reinigungswalze (wie einem Griff) zusätzlich abstützen.

Es ist weiterhin günstig, wenn ein Einlass für Luft und/oder ein Auslass für Luft (ein Kühlluft-Einlass, ein Prozessluft-Einlass, ein Kühlluft-Auslass, ein Prozessluft-Auslass) einen oder mehrere Schlitzen aufweist oder durch einen oder mehrere Schlitze gebildet ist. Ein solcher Einlass bzw. Auslass lässt sich auf einfache Weise realisieren. Er weist eine oder mehrere Öffnungen auf, wobei eine Öffnung durch einen Schlitz gebildet ist.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels einer erfindungsgemäßen Flächen-Reinigungsmaschine, welche für einen Reinigungsbetrieb auf einer zu reinigenden Fläche aufgesetzt ist;
- Figur 2: eine Seitenansicht der Flächen-Reinigungsmaschine gemäß Figur 1;
- Figur 3: eine Vorderansicht der Flächen-Reinigungsmaschine gemäß Figur 1;
- Figur 4: eine Teildarstellung eines Gerätekörpers und eines Reinigungskopfes mit einem teilweise geöffneten Gehäuse des Gerätekörpers;
- Figur 5: eine (Teil-)Seitenansicht längs der Linie 5-5 gemäß Figur 3;
- Figur 6: eine vergrößerte Darstellung eines Bereichs um einen Antriebsmotor der Figur 5;
- Figur 7: eine vergrößerte Darstellung eines Bereichs an einer Saugaggregateinrichtung der Figur 5;
- Figur 8: eine schematische Darstellung einer Kühlluftführungseinrichtung für einen Antriebsmotor und einer Prozessluftführungseinrichtung einer Saugaggregateinrichtung, wenn diese nicht miteinander gekoppelt sind;
- Figur 9: ein schematisches Ausführungsbeispiel einer erfindungsgemäßen Lösung, bei welcher die Kühlluftführungseinrichtung und die Prozessluftführungseinrichtung miteinander gekoppelt sind;
- Figur 10: ein zweites schematisches Ausführungsbeispiel einer erfindungsgemäßen Lösung mit Kopplung der Kühlluftführungseinrichtung an die Prozessluftführungseinrichtung; und
- Figur 11: ein weiteres schematisches Ausführungsbeispiel für eine relative Positionierung der Kühlluftführungseinrichtung und der Prozessluftführungseinrichtung.

Ein Ausführungsbeispiel einer erfindungsgemäßen Flächen-Reinigungsmaschine 10 (Figuren 1 bis 7) ist als Boden-Reinigungsmaschine für Hartböden ausgebildet.

Die Flächen-Reinigungsmaschine 10 umfasst einen Gerätekörper 12 und einen Reinigungskopf 14. Der Reinigungskopf 14 ist an dem Gerätekörper 12 angeordnet.

Bei einem Reinigungsvorgang an einer zu reinigenden Fläche 16 stützt sich die Flächen-Reinigungsmaschine 10 über eine Reinigungswalze 18 an der zu reinigenden Fläche 16 ab. Bei einem Ausführungsbeispiel (Figur 1) ist eine einzige Reinigungswalze 18 vorgesehen.

Es ist grundsätzlich auch möglich, dass mehrere Reinigungswalzen vorgesehen sind.

Der Gerätekörper 12 weist eine Längsachse 20 (Figuren 2, 3) auf. Die Flächen-Reinigungsmaschine 10 ist stiehlgehalten. Dazu sitzt an dem Gerätekörper 12 ein Stab 22. Dieser Stab 22 erstreckt sich in der Längsachse 20. An einem oberen Bereich des Stabs 22 ist ein Griff 24 und insbesondere Bügelgriff angeordnet. Ein Bediener kann an diesem Griff einhändig die Flächen-Reinigungsmaschine 10 halten und auf der zu reinigenden Fläche 16 führen.

An dem Griff 24 sind ein oder mehrere Bedienungselemente angeordnet. Insbesondere ist an dem Griff 24 ein Schalter 26 angeordnet. Über den Schalter 26 ist die Flächen-Reinigungsmaschine 10 für einen Reinigungsbetrieb einschaltbar bzw. ausschaltbar.

Insbesondere ist die Steuerung der Flächen-Reinigungsmaschine 10 derart, dass durch Betätigung des Schalters 26 alle für die Funktionsweise notwendigen Komponenten (Erzeugung eines Saugstroms durch eine Saugaggregateinrichtung, Rotation der Reinigungswalze 18, Befeuchtung der Reinigungswalze 18 direkt oder indirekt) betätigt werden und entsprechend ein Ausschalten an dem Schalter 26 ein synchrones Ausschalten der Betätigung dieser Komponenten bewirkt.

Der Stab kann längs der Längsachse 20 höhenverschieblich sein oder starr ausgebildet sein bzw. starr an dem Gerätekörper 12 angeordnet sein.

Der Gerätekörper 12 umfasst ein Gehäuse 28, in welchem Komponenten der Flächen-Reinigungsmaschine geschützt sind.

Bei einem Ausführungsbeispiel ist an dem Stab 22 zwischen dem Gehäuse 28 und dem Griff 24 eine Hakeneinrichtung 30 angeordnet, an welcher ein Netzkabel durch Umwicklung an dem Stab 22 fixierbar ist.

Der Reinigungskopf 14 mit der Reinigungswalze 18 ist außerhalb des Gehäuses 28 angeordnet.

Die Flächen-Reinigungsmaschine 10 umfasst eine als Ganzes mit 32 bezeichnete Saugaggregateinrichtung. Diese Saugaggregateinrichtung 32 dient zur Erzeugung eines Saugstroms, um an der Reinigungswalze 18 eine Absaugung durchführen zu können.

Die Saugaggregateinrichtung 32 umfasst ein Gebläse (Sauggebläse) 34, welches in dem Gehäuse 28 angeordnet ist. Das Gebläse 34 wiederum ist durch einen Gebläsemotor 36 angetrieben. Der Gebläsemotor 36 ist in dem Gehäuse 28 angeordnet. Er ist insbesondere ein Elektromotor.

Der Saugaggregateinrichtung 32 ist ein Abscheider 38 zugeordnet. Dieser ist ebenfalls in dem Gehäuse 28 positioniert. Der Abscheider scheidet in einem Saugstrom feste von flüssigen Bestandteilen ab.

Dem Abscheider 38 ist eine Tankeinrichtung 40 für Schmutzflüssigkeit zugeordnet. Diese sitzt abnehmbar an dem Gehäuse 28.

An dem Gehäuse 28 sitzt ferner abnehmbar eine Tankeinrichtung 42 für Reinigungsflüssigkeit. Die Reinigungsflüssigkeit ist insbesondere Wasser oder ein Gemisch aus Wasser und Reinigungsmittel. (In Figur 4 ist eine Teildarstellung mit geöffnetem Gehäuse 28 und abgenommener Tankeinrichtung 42 gezeigt.)

Die Saugaggregateinrichtung 32 ist fluidwirksam an (mindestens) einen Saugkanal 44 (Figur 7) angeschlossen, welcher von dem Gebläse 34 an dem Gerätekörper 12 durch das Gehäuse 28 hindurch zu dem Reinigungskopf 14 geführt ist.

Der Saugkanal 44 weist einen ersten Bereich 46 auf, welcher an dem Gehäuse 28 positioniert ist. Bei einem Ausführungsbeispiel sitzt in dem Gehäuse 28 an dem ersten Bereich 46 eine Abzweigung (in den Zeichnungen nicht sichtbar), welche auf einen zweiten Bereich 50 und einen dritten Bereich 52 des Saugkanals 44 abzweigt. Der Saugkanal 44 wird über die Abzweigung und den zweiten Bereich 50 und den dritten Bereich 52 auf zwei Unterkanäle aufgeteilt. Der zweite Bereich 50 und der dritte Bereich 52 sind jeweils zu dem Reinigungskopf 14 geführt. Der zweite Bereich 50 und der dritte Bereich 52 liegen zumindest teilweise außerhalb des Gehäuses 28.

Es ist grundsätzlich auch möglich, dass die Abzweigung außerhalb des Gehäuses 28 sitzt. In diesem Fall liegen dann insbesondere der zweite Bereich 50 und der dritte Bereich 52 vollständig außerhalb des Gehäuses 28.

An dem Reinigungskopf 14 ist der Reinigungswalze 18 zugewandt mindestens eine Saugmündung 54 zugeordnet. Beispielsweise ist in dem zweiten Bereich 50 und dem dritten Bereich 52 jeweils mindestens eine Saugmündung zugeordnet.

An der Reinigungswalze 18 ist ein Besatz 56 angeordnet. Dieser ist insbesondere auf einer Hülse 58 fixiert, welche eine zylindrische Form hat.

Bei einem Ausführungsbeispiel weist die mindestens eine Saugmündung eine erste Mündungswandung und eine zweite beabstandete Mündungswandung auf. Zwischen der ersten Mündungswandung und der zweiten Mündungswandung ist die jeweilige Saugmündung 54 gebildet. Die erste Mündungswandung liegt oberhalb der zweiten Mündungswandung, wenn die Reinigungswalze 18 auf der zu reinigenden Fläche 16 aufgesetzt ist. Die erste Mündungswandung und/oder die zweite Mündungswandung liegen an dem Besatz 56 der Reinigungswalze 18 an oder ragen in den Besatz 56 hinein. Eine entsprechende Mündungsausbildung ist in der WO 2015/086083 A1 beschrieben. Auf dieses Dokument wird ausdrücklich und vollinhaltlich Bezug genommen.

Es ist dabei grundsätzlich möglich, dass dem zweiten Bereich 50 und dem dritten Bereich 52 eine eigene Saugmündung 54 zugeordnet ist, oder es kann eine gemeinsame Saugmündung für den zweiten Bereich 50 und den dritten Bereich 52 des Saugkanals 44 vorgesehen sein. Diese eine Saugmündung 54 weist dann zwei Absaugstellen über den zweiten Bereich 50 und den dritten Bereich 52 auf.

Grundsätzlich kann die Saugkanalführung von der Saugaggregateinrichtung 32 zu dem Reinigungskopf 14 auch abzweigungsfrei ausgebildet sein und mehrere (insbesondere zwei) Saugkanäle umfassen, welche dann von dem Gehäuse 28 zu dem Reinigungskopf 14 geführt sind.

Der Reinigungskopf 14 ist an dem Gerätekörper 12 außerhalb des Gehäuses 28 über ein Gelenk 62 schwenkbar um eine Schwenkachse 64 gehalten (Figur 2). Die Schwenkachse 64 liegt quer zu der Längsachse 20 des Gerätekörpers 12. Sie liegt insbesondere in einem spitzen Winkel 66 (Figur 2). Der spitze Winkel 66 liegt insbesondere im Bereich zwischen 15° und 35°.

Bei einem Ausführungsbeispiel liegt der spitze Winkel 66 bei ca. 25°.

Die Schwenkachse 64 liegt quer und insbesondere senkrecht zu einer Rotationsachse 68 der Reinigungswalze 18.

Die Reinigungswalze 18 weist eine Längsachse 70 auf. Die Längsachse 70 ist insbesondere koaxial zur Rotationsachse 68.

Das Schwenkgelenk umfasst eine (Innen-)Hülse 72 (Figuren 6 und 7), welche entsprechend der Orientierung der Schwenkachse 64 in dem spitzen Winkel 66 zu der Längsachse 20 an dem Gerätekörper 12 angeordnet ist. Diese Innenhülse 72 ist dabei insbesondere starr an dem Gerätekörper 12 fixiert.

Der Reinigungskopf 14 weist eine Außenhülse 74 auf, welche auf der Innenhülse 72 gelagert ist. Eine entsprechende Sperreinrichtung sorgt dafür, dass die Außenhülse 74 bezüglich der Innenhülse 72 in Richtung der Schwenkachse 64 unverschieblich ist. Die Innenhülse 72 weist bei einer Ausführungsform eine zylindrische Außenkontur auf. Die Außenhülse 74 weist eine zylindrische Innenkontur auf. Das Gelenk 62 ist als Gleitgelenk ausgebildet, wobei die Außenhülse 74 auf der Innenhülse 72 drehbar gelagert ist.

Grundsätzlich kann eine Schwenkbarkeit um einen vollen 360°-Winkel vorgesehen sein. Bei einem Ausführungsbeispiel ist die Schwenkbarkeit beispielsweise auf einen Bereich um ± 45° oder ± 90° begrenzt.

Eine Fluidleitung, welche den zweiten Bereich 50 und den dritten Bereich 52 bildet, ist entsprechend elastisch ausgebildet, und insbesondere als Schlauch ausgebildet, um eine Schwenkung des Reinigungskopfes 14 an dem Gelenk 62 zu ermöglichen.

Zum rotativen Antrieb der Reinigungswalze 18 ist eine Antriebseinrichtung 76 mit einem Antriebsmotor 78 vorgesehen. Der Antriebsmotor 78 ist insbesondere ein Elektromotor.

Der Antriebsmotor 78 weist ein Motorgehäuse 79 auf. In dem Motorgehäuse 79 sind die entsprechenden Komponenten des Antriebsmotors (insbesondere Rotor und Stator) angeordnet. Das Motorgehäuse 79 ist in der Innenhülse 72 positioniert.

Der Antriebsmotor 78 weist eine Motorwelle 80 auf. Die Motorwelle 80 hat eine Antriebsachse 82. Die Antriebsachse 82 ist parallel und insbesondere koaxial zu der Schwenkachse 64.

Der Antriebsmotor 78 mit seinem Motorgehäuse 79 sitzt fest in der Innenhülse 72 und ist dadurch an dem Gerätekörper 12 fixiert. Er ist an einem Übergang von dem Gerätekörper 12 zu dem Reinigungskopf 14 platziert; er ist an dem Gelenk 62 positioniert. Er ist dabei platzsparend untergebracht und sitzt damit auch an dem Reinigungskopf 14. Er liegt bezogen auf einen Schwerpunkt der Flächen-Reinigungsmaschine 10 in der Nähe zu der Reinigungswalze 18.

Der Antriebsmotor 78 wird beispielsweise über Netzstrom mit elektrischer Energie versorgt.

Die Antriebsachse 82 des Antriebsmotors 78 und die Rotationsachse 68 der Reinigungswalze 18 sind quer zueinander orientiert und insbesondere senkrecht zueinander orientiert.

Zur Drehmomentübertragung von dem Antriebsmotor 78 zu der Reinigungswalze 18 umfasst die Antriebseinrichtung 76 eine Getriebeeinrichtung 84.

Bei einem Ausführungsbeispiel weist die Getriebeeinrichtung 84 einen Drehzahluntersetzer 86 auf. Der Drehzahluntersetzer 86 dient zu einer Herabsetzung einer Drehzahl im Vergleich zu der Drehzahl der Motorwelle 80.

Bei dem Antriebsmotor 78 handelt es sich beispielsweise um einen Standard-Elektromotor, welcher beispielsweise eine (Ausgangs-)Drehzahl in der Größenordnung von 7000 Umdrehungen pro Minute aufweist. Der Drehzahluntersetzer 86 sorgt für eine Herabsetzung der Drehzahl auf beispielsweise ca. 400 Umdrehungen pro Minute.

Der Drehzahluntersetzer 86 ist insbesondere direkt an dem Antriebsmotor 78 angeordnet, das heißt diesem in Richtung der Reinigungswalze 18 nächstbenachbart angeordnet. Er kann dabei noch in der Innenhülse 72 oder außerhalb dieser angeordnet sein.

Bei einem Ausführungsbeispiel ist der Drehzahluntersetzer 86 als Planetenradgetriebe ausgebildet.

Die Getriebeeinrichtung 84 der Antriebseinrichtung 76 weist ferner ein Winkelgetriebe 88 auf. Dieses sorgt für eine Drehmomentenumlenkung, um einen Antrieb der Reinigungswalze 18 mit der Rotationsachse 68 quer zur Antriebsachse 82 des Antriebsmotors 78 zu bewirken. Das Winkelgetriebe 88 ist insbesondere dem Drehzahluntersetzer 86 nachgeschaltet.

Bei einem Ausführungsbeispiel weist das Winkelgetriebe 88 ein oder mehrere Zahnräder auf, welche drehfest an eine entsprechende Welle der Drehzahluntersetzers 86 gekoppelt sind. Diese wirken auf ein Kegelzahnrad zur Winkelumsetzung.

Der Reinigungskopf 14 weist eine erste Stirnseite 90 und eine gegenüberliegende zweite Stirnseite 92 auf (vergleiche Figur 1). Zwischen der ersten Stirnseite 90 und der zweiten Stirnseite 92 erstreckt sich ein Gehäuse 94 eines Reinigungswalzen-Halters 96. Dieses Gehäuse 94 umgreift teilweise eine an ihm gehaltene Reinigungswalze 18 in Form einer Halbschale, wobei eine Umgreifung derart ist, dass die Reinigungswalze 18 mit einem signifikanten Anteil ihres Besatzes 56 für einen Reinigungsvorgang hinausragt und entsprechend der Besatz 56 die zu reinigende Fläche 16 kontaktieren kann.

Bei einem Ausführungsbeispiel ist an dem Gehäuse 94 des Reinigungswalzen-Halters 96 ein Kehrelement angeordnet, welches zum Einkehren von Grobschmutz zur Mitnahme durch die Reinigungswalze dient.

In einem mittleren Bereich 100 des Reinigungswalzen-Halters 96, welcher mittig zwischen der ersten Stirnseite 90 und der zweiten Stirnseite 92 liegt, ist ein Antriebselement 102 angeordnet. Dieses Antriebselement 102 ist insbesondere mit einer Welle 104 der Reinigungswalze 18 verbunden oder ist diese Welle 104 selber. Das Antriebselement 102 ist drehmomentwirksam mit der Getriebeeinrichtung 84 verbunden.

Bei einem Ausführungsbeispiel ist das Antriebselement 102 über einen Riemen 106 an das Winkelgetriebe 88 gekoppelt. Das Antriebselement 102 ist beabstandet zu dem Winkelgetriebe 88. Der Riemen 106 überbrückt diesen Abstand und bewirkt einen Antrieb des Antriebselements und damit eine Rotation der Reinigungswalze 18 um die Rotationsachse 68.

Bei einem Ausführungsbeispiel (vergleiche Figur 1) ist die Reinigungswalze zweiteilig ausgebildet mit einem ersten Teil und einem zweiten Teil. Der erste Teil und der zweite Teil sitzen jeweils auf der Welle 104, wobei sie in dem mittleren Bereich 100 zueinander beabstandet sind. In dem mittleren Bereich ist kein Besatz 56 vorhanden. Es ist ein Spalt 108 an der Reinigungswalze 18 gebildet. Dieser Spalt 108 ist relativ schmal ausgebildet und weist eine sehr viel kleinere Breite auf als eine Länge der Reinigungswalze 18 in der Längsachse 20. In dem Spalt 108 ist der Riemen 106 geführt. Der Riemen 106 ist dabei zurückgesetzt gegenüber einer Außenseite der Reinigungswalze 18 auch gegenüber einer Stellung, in welcher der Besatz 56 aufgrund eines Aufsetzens der Reinigungswalze 18 auf die zu reinigende Fläche 16 zusammengedrückt ist.

Die Flächen-Reinigungsmaschine 10 umfasst eine Befeuchtungseinrichtung 110 zur Befeuchtung der Reinigungswalze 18. Über die Befeuchtungseinrichtung 110 lässt sich direkt oder indirekt Reinigungsflüssigkeit auf die Reinigungswalze 18 aufbringen. Bei einer direkten Aufbringung wird Reinigungsflüssigkeit aus der Tankeinrichtung 42 direkt auf die Reinigungswalze 18 (auf deren Besatz 56) aufgetragen. Bei einer indirekten Aufbringung wird Reinigungsflüssigkeit auf die zu reinigende Fläche 16 aufgebracht. Von der zu reinigenden Fläche 16 nimmt dann der Besatz 56 der Reinigungswalze 18 Reinigungsflüssigkeit auf. Es ist grundsätzlich auch möglich, dass nur eine direkte Aufbringung, nur eine indirekte Aufbringung, oder eine Kombination von direkter und indirekter Aufbringung vorgesehen ist.

In der nicht vorveröffentlichten deutschen Patentanmeldung Nr. 10 2014 114 809.6 vom 13. Oktober 2014 ist ein Ausführungsbeispiel einer Befeuchtungseinrichtung beschrieben, welche an die Saugaggregateinrichtung 32 gekoppelt ist.

Insbesondere umfasst die Befeuchtungseinrichtung mindestens einen druckgesteuerten Schalter, welcher in einen geöffneten Stellung einen Fluidweg für Reinigungsflüssigkeit zu der mindestens einen Reinigungswalze freigibt und in einer geschlossenen Stellung den Fluidweg sperrt, wobei der mindestens eine druckgesteuerte Schalter an den Saugkanal 44 druckwirksam gekoppelt ist und bei einer durch einen Saugstrom in dem mindestens einen Saugkanal bewirkten Unterdruckbeaufschlagung der mindestens eine druckgesteuerte Schalter in die geöffnete Stellung geht und/oder die geöffnete Stellung hält.

Auf diese Anmeldung wird ausdrücklich und vollinhaltlich Bezug genommen.

Der Antriebsmotor 78 ist luftgekühlt. Zur Kühlluftführung ist eine als Ganzes mit 112 bezeichnete Kühlluftführungseinrichtung vorgesehen (Figuren 5 bis 11).

Die Kühlluftführungseinrichtung 112 weist einen Kühlluft-Einlass 114 auf. An diesem wird Luft in die Flächen-Reinigungsmaschine zur Kühlung des Antriebsmotors 78 eingekoppelt.

Der Kühlluft-Einlass 114 ist dabei durch eine oder mehrere Öffnungen gebildet, welche beispielsweise als Schlitze ausgebildet sind.

Bei einem Ausführungsbeispiel ist der Kühlluft-Einlass 114 an einem Übergangsbereich des Gehäuses 28 zu dem Reinigungskopf 14 und dabei insbesondere zu der Außenhülse 74 gebildet.

Der Kühlluft-Einlass 114 ist dadurch zur einen Seite hin durch das Gehäuse 28 begrenzt und zur anderen Seite hin durch die Außenhülse 74.

Derjenige Bereich des Gehäuses 28, welcher den Kühlluft-Einlass 114 begrenzt bzw. an welchem der Kühlluft-Einlass gebildet ist, ist insbesondere ein Bereich 116, welcher die Tankeinrichtung 42 für Reinigungsflüssigkeit hält.

Der Kühlluft-Einlass 114 ist insbesondere an einem Übergangsbereich des Gehäuses 28 zu dem Reinigungskopf 14 angeordnet.

Die Kühlluftführungseinrichtung 112 weist über entsprechend einen oder mehrere Kanäle einen oder mehrere Fluidwege 118 durch das Motorgehäuse 79 auf. Entsprechend ist ein Einlass 120 an dem Motorgehäuse 79 fluidwirksam an den Kühlluft-Einlass 114 gekoppelt.

Bei einem Ausführungsbeispiel weist die Kühlluftführungseinrichtung 112 einen ersten Kanal 122 oder eine Mehrzahl von ersten Kanälen 122 auf, welcher bzw. welche direkt an dem Kühlluft-Einlass 114 angeschlossen sind und dabei in Richtung des Gehäuses 28 verlaufen. Zu einer Seite ist der oder sind die Kanäle 122 durch die Innenhülse 72 begrenzt.

Es sind ferner ein oder mehrere zweite Kanäle 124 vorgesehen, welche mindestens näherungsweise parallel zu dem oder den ersten Kanälen 122 verlaufen. Zwischen dem oder den ersten Kanälen 122 und dem oder den zweiten Kanälen 124 ist ein Umlenkbereich 126 angeordnet. Der oder die zweiten Kanälen 124 liegen zwischen der Innenhülse 72 und dem Motorgehäuse 79. Der oder die Einlässe 120 in das Motorgehäuse 79 liegen an dem oder den zweiten Kanälen 124.

Durch den oder die ersten Kanäle 122 ist mindestens ein erster Fluidweg 128a bereitgestellt. Durch den oder die zweiten Kanäle 124 ist mindestens ein zweiter Fluidweg 128b bereitgestellt. Eine Hauptströmung in dem zweiten Fluidweg 128b ist mindestens näherungsweise indirekt parallel zu einer Hauptströmung in dem ersten Fluidweg 128a. Von außen wird Kühlluft über den Kühlluft-Einlass 114 in den ersten Fluidweg 128a eingekoppelt. Es erfolgt eine Umleitung aus dem ersten Fluidweg 128a in dem Umlenkbereich 126 in den zweiten Fluidweg 128b. Von dort wird dann über den Einlass 120 Kühlluft in das Motorgehäuse 79 eingekoppelt.

Die Kühlluftführungseinrichtung 112 weist ferner mindestens einen Kanal 130 auf, welcher abluftseitig von dem Antriebsmotor 78 an den Gerätekörper 12 geführt ist und dabei durch das Gehäuse 28 hindurch geführt ist.

Der (mindestens eine) Kanal 130 ist insbesondere parallel zu der Längsachse 20 orientiert.

Bei einem Ausführungsbeispiel ist er an dem Gerätekörper 12 in dem Gehäuse 28 hinter der Tankeinrichtung 42 für Reinigungsflüssigkeit angeordnet (vergleiche Figur 4). Wenn die Tankeinrichtung 42 für Reinigungsflüssigkeit an dem Gerätekörper 12 positioniert ist, dann ist dieser mindestens eine Kanal 130 zu einer Vorderseite der Flächen-Reinigungsmaschine 10 hin abgedeckt (vergleiche auch Figur 7).

Es kann dabei vorgesehen sein, dass an dem Antriebsmotor 78 und insbesondere an dem Motorgehäuse 79 ein Sammler 132 für Kühlluft, welche den Antriebsmotor 78 durchströmt hat, angeordnet ist. An den Sammler 132 ist dann der Kanal 130 angeschlossen.

Der Sammler 132 ist beispielsweise zu einem Anschluss 134 für den Kanal 130 hin trichterförmig ausgebildet.

Der Kanal 130 der Kühlluftführungseinrichtung 112 ist fluidwirksam an einen Kühlluft-Auslass 136 angeschlossen. Der Kühlluft-Auslass 136 weist eine oder mehrere Öffnungen auf, welche beispielsweise als Schlitze ausgebildet sind. Über den Kühlluft-Auslass wird "verbrauchte" Kühlluft, welche durch Vorbeiströmen an dem Motor 78 erwärmt wurde, an die Umgebung abgegeben.

Bei einem Ausführungsbeispiel ist es vorgesehen, dass der Kühlluft-Auslass 136 in einem oberen Bereich 138 des Gehäuses 28 positioniert ist und dabei insbesondere in einer Höhe positioniert ist, welche an oder oberhalb einer Oberseite 140 der Tankeinrichtung 42 für Reinigungsflüssigkeit liegt.

Durch den Kanal 130 wird gewissermaßen ein Absaugschnorchel bereitgestellt, durch den erwärmte Kühlluft in einem relativ großen Abstand zu dem Antriebsmotor 78 an die Umgebung abgegeben wird.

Das Motorgehäuse 79 erstreckt sich axial (parallel zu der Antriebsachse 82) zwischen einem ersten Ende 142a und einem zweiten Ende 142b. Bezogen auf diese axiale Richtung zwischen dem ersten Ende 142a und dem zweiten Ende 142b liegt der Kühlluft-Einlass 114 auf der Höhe des Antriebsmotors 78, das heißt er liegt in einer Querebene zu der Antriebsachse 82, wobei diese Querebene zwischen dem ersten Ende 142a und dem zweiten Ende 142b positioniert ist.

Der Kühlluft-Auslass 136 liegt, wenn die Flächen-Reinigungsmaschine 10 auf der zu reinigenden Fläche 16 aufgestellt ist und von einem Bediener an dem Griff 24 gehalten ist, beabstandet zu dem Kühlluft-Einlass 114, wobei der Abstand des Kühlluft-Auslasses 136 zu der zu reinigenden Fläche 16 ein Mehrfaches des Abstands des Kühlluft-Einlasses 114 zu der zu reinigenden Fläche 16 beträgt.

Insbesondere beträgt der Abstand zwischen dem Kühlluft-Auslass 136 und der Rotationsachse 68, bezogen auf die Längsachse 20, mindestens das Dreifache des Abstands des Kühlluft-Einlasses 114 zu der Rotationsachse 68 in Bezug auf die Längsachse 20.

Bei einem bevorzugten Ausführungsbeispiel ist die Kühlluftführungseinrichtung 112 an eine Prozessluftführungseinrichtung 144 der Saugaggregateinrichtung 32 gekoppelt. Die Prozessluftführungseinrichtung 144 weist einen Prozessluft-Einlass 146 auf. Dieser Prozessluft-Einlass 146 ist über die Saugmündung 54 oder die Saugmündungen 54 gebildet.

Die Prozessluftführungseinrichtung 144 umfasst ferner den oder die Saugkanäle, welche von der oder den Saugmündungen 54 zu dem Gebläse 34 führen.

Bei dem gezeigten Ausführungsbeispiel umfasst die Prozessluftführungseinrichtung 144 den Saugkanal 44 mit den Bereichen 46, 50 und 52.

Die Prozessluftführungseinrichtung weist ferner einen Prozessluft-Auslass 148 auf, welcher insbesondere an dem Gehäuse 28 im Bereich des Gebläses 34 angeordnet ist.

Der Prozessluft-Auslass 148 weist eine oder mehrere Öffnungen auf, welche insbesondere durch Schlitze gebildet sind. Über ihn wird "verbrauchte" Prozessluft an die Umgebung abgegeben.

Die Prozessluftführungseinrichtung 144 weist (mindestens) einen Saugweg 150 auf, in welchem bei einem Reinigungsbetrieb Unterdruckverhältnisse herrschen. Der mindestens eine Saugweg 150 ist insbesondere in dem ersten Bereich 46 gebildet.

Es ist vorgesehen, dass die Kühlluftführungseinrichtung 112 an die Prozessluftführungseinrichtung 144 gekoppelt ist.

Dadurch weisen die Kühlluftführungseinrichtung 112 und die Prozessluftführungseinrichtung 144 einen oder mehrere gemeinsame Fluidwege auf.

Es ist vorgesehen, dass mindestens einer der Einlässe bzw. Auslässe wegfällt. Bei dem gezeigten Ausführungsbeispiel wird ein Kühlluft-Auslass dann durch den Prozessluft-Auslass 148 gebildet. Es muss kein separater Kühlluft-Auslass mehr vorgesehen werden.

Der mindestens eine Kanal 130 mündet in den Saugkanal 44 und dabei in den Saugweg 150.

Ein entsprechender Mündungsbereich 152 liegt insbesondere in der Höhe der Saugaggregateinrichtung 32.

Bei einem Ausführungsbeispiel liegt dieser Mündungsbereich 152, welcher ein Einkopplungsbereich der Kühlluftführungseinrichtung 112 in die Prozessluftführungseinrichtung 144 ist, nachfolgend dem Abscheider 38. Dadurch muss Kühlluft, welche durch eine reine Luftströmung gebildet ist, nicht den Abscheider 38 durchlaufen.

Es ist grundsätzlich auch möglich, dass die entsprechende Einkopplungsstelle (der Mündungsbereich 152) dem Abscheider 38 vorgeschaltet ist.

Bei einem Ausführungsbeispiel ist in dem Saugweg 150 dem Mündungsbereich 152 zugeordnet mindestens eine Rippe 170 positioniert. Die Rippe 170 ist beispielsweise parallel zu einer Hauptströmungsrichtung des Saugstroms in dem Saugweg 150 ausgerichtet, wobei die Hauptströmungsrichtung insbesondere im Wesentlichen parallel zu der Längsachse 20 ist.

Die Rippe 170 ist so angeordnet und ausgebildet, dass das Eindringen von Flüssigkeitströpfchen aus dem Saugweg 150 in die Kühlluftführungseinrichtung 112 beeinflusst wird, und zwar derart beeinflusst wird, dass weniger Tröpfchen an dem Mündungsbereich 152 in die Kühlluftführungseinrichtung 112 eindringen können.

Der Saugstrom in dem Saugweg 150 kann Flüssigkeitströpfchen enthalten. Es ist das Ziel, das Eindringen von Flüssigkeitströpfchen aus dem Saugstrom in die Kühlluftführungseinrichtung 112 an dem Mündungsbereich 152 soweit wie möglich zu verhindern.

Die Rippe 170 stellt eine Art von Blende dar, welche in gewissem Umfange eine Mündung 174 des Mündungsbereichs 152 abschirmt.

Die Rippe 170 kann vorteilhafterweise auch so angeordnet und ausgebildet sein, dass ein Luftstrom aus der Kühlluftführungseinrichtung 112 beim Einströmen in den Saugweg 150 durch sie geführt und insbesondere umgelenkt wird.

An dem Mündungsbereich 152 ist ein Sperrelement 176 angeordnet. Das Sperrelement 176 ist in dem Mündungsbereich 152 an den Kanal 130 angeschlossen und weist einen Bereich 178 auf, mit dem es in den Saugweg 150 ragt. Dieser Bereich 178 bildet einen Überstand der Kühlluftführungseinrichtung 112 in den Saugweg 150.

Das Sperrelement 176 ist beispielsweise ein Rohr (Röhrchen). Es ist vorzugsweise aus einem Gummimaterial hergestellt. Die Mündung 174 der Kühlluftführungseinrichtung 112 liegt an dem Bereich 178 des Sperrelements 176. Die Mündung 174 ist dadurch beabstandet zu einer Wandung 180, an welcher der Kanal 130 endet. Sie ragt in den Saugweg 150.

Die Rippe 170 ist der Mündung 174 zugeordnet. Sie ist so angeordnet und ausgebildet, dass der Hauptstrom des Saugstroms in der Hauptströmungsrichtung 172 nicht direkt die Mündung 174 beaufschlagt.

Eine Mündungsöffnung 182 der Mündung 174 ist schräg zu der Hauptströmungsrichtung 172 orientiert; sie ist in einem spitzen Winkel 184 orientiert. Die Orientierung ist dabei derart, dass sich der Abstand zu der Hauptströmungsrichtung 172 (bzw. der Längsachse 20) in der Hauptströmungsrichtung 172 vergrößert. Die Mündungsöffnung 182 weist gewissermaßen in der Hauptströmungsrichtung 172 von der Hauptströmung weg.

Durch das Sperrelement 176 wird ebenfalls dafür gesorgt, dass die Gefahr des Eindringens von Flüssigkeitstropfen in die Kühlluftführungseinrichtung 112 (in den Kanal 130) verringert wird.

In einem Bereich 186 (Einmündungsbereich) des Saugwegs 150, welcher an dem Mündungsbereich 152 liegt, mündet ein Ablaufkanal 188 für Flüssigkeit. Der Ablaufkanal 188 führt von dem Einmündungsbereich 186 weg bezogen auf die Schwerkraftrichtung nach unten, wenn in einem normalen Betriebsmodus die Flächen-Reinigungsmaschine 10 über die Reinigungswalze 18 auf der zu reinigenden Fläche 16 aufgestellt ist. Durch den Ablaufkanal 188 kann Flüssigkeit, welche sich in dem Bereich 186 sonst ansammeln würde, ablaufen. Dadurch wird ebenfalls die Gefahr des Eindringens von Flüssigkeit aus dem Saugweg 150 in die Kühlluftführungseinrichtung 112 verringert.

Der Ablaufkanal 188 führt zu einer Sammeleinrichtung für Flüssigkeit. Die Sammeleinrichtung für Flüssigkeit kann dabei ein Sammler sein, welcher entsprechend fluidwirksam mit der Tankeinrichtung 40 für Schmutzflüssigkeit verbunden ist, oder die Tankeinrichtung 40 kann selber solch eine Sammeleinrichtung darstellen. Es ist auch möglich, dass der Ablaufkanal 188 zu dem Abscheider 38 führt bzw. zu einem Fluidweg der Saugaggregateinrichtung 32 führt, welcher dem Saugweg 150 vorgeschaltet ist, wobei eine Abscheiderstufe entsprechend zwischengeschaltet ist.

Die (mindestens eine) Rippe 170, das Sperrelement 176 und der Ablaufkanal 188 tragen dazu bei, dass die Gefahr des Eindringens von Flüssigkeitstropfen aus dem Saugstrom in dem Saugweg 150 in die Kühlluftführungseinrichtung 112 an dem Mündungsbereich 152 stark verringert ist.

Nachfolgend dieses Mündungsbereiches 152 weisen die Prozessluftführungseinrichtung 144 und die Kühlluftführungseinrichtung 112 die gleichen Fluidwege auf.

Das Gebläse 34 bildet einen Antrieb für die Durchströmung von Kühlluft durch die Kühlluftführungseinrichtung 112. Durch den Mündungsbereich 152, welcher in den Saugweg 150 mündet, wird, angetrieben durch das Gebläse 34, Kühlluft durch die Kühlluftführungseinrichtung 112 gesaugt.

Bei dem oben genannten Beispiel, bei dem der Kühlluft-Auslass 136 separat von der Prozessluftführungseinrichtung 144 ist, weist insbesondere der Antriebsmotor 78 einen Ventilator für Kühlluft auf, um Kühlluft durch die Kühlluftführungseinrichtung 112 zu treiben.

In Figur 8 ist schematisch eine Anordnung gezeigt, bei der die Kühlluftführungseinrichtung 112, welche dem Antriebsmotor 78 zugeordnet ist, und die Prozessluftführungseinrichtung 144, welche der Saugaggregateinrichtung 32 zugeordnet ist, vollständig getrennt voneinander sind.

In Figur 9 ist die oben beschriebene erfindungsgemäße Lösung schematisch gezeigt. Kühlluft wird über den Kühlluft-Einlass 114 in die Flächen-Reinigungsmaschine 10 eingekoppelt, dem Antriebsmotor 78 zu dessen Luftkühlung zugeführt. Abgeführte Kühlluft wird in die Prozessluftführungseinrichtung 144 eingekoppelt und gemeinsam mit Prozessluft an dem Prozessluft-Auslass 148 ausgekoppelt.

Grundsätzlich ist die Strömungsrichtung umkehrbar; dies ist in Figur 9 durch die Pfeile in durchbrochenen Linien gezeigt. Es ist grundsätzlich möglich, dass statt eines gemeinsamen Auslasses für Kühlluft und Prozessluft ein gemeinsamer Einlass für Kühlluft und Prozessluft vorgesehen ist. Es wird dann aus der Prozessluft Kühlluft abgekoppelt und dem Antriebsmotor 78 zugeführt. Der oben beschriebene Kühlluft-Einlass 114 bildet dann einen Kühlluft-Auslass.

Es ist grundsätzlich auch möglich, wie in Figur 10 angedeutet, dass das entsprechende System der Luftführung mit der Kühlluftführungseinrichtung 112 und der Prozessluftführungseinrichtung 114 nur noch einen Einlass 154 und nur noch einen Auslass 156 aufweist. Über den Einlass wird Luft eingekoppelt, welche zunächst als Prozessluft verwendet wird. Diese Luft wird dann als Kühlluft dem Antriebsmotor 78 zugeführt und an dem Auslass 156 wieder in die Umgebung abgegeben.

Es ist dabei grundsätzlich auch die Strömungsrichtung umkehrbar, das heißt die Rollen für den Einlass 154 und Auslass 156 werden vertauscht. Es wird zunächst Luft eingekoppelt, welche dann als Kühlluft dem Antriebsmotor 78 zugeführt wird. Entsprechend vom Antriebsmotor 78 abgeführte Luft wird dann als Prozessluft für die Saugaggregateinrichtung 32 verwendet.

In Figur 11 ist schematisch das Ausführungsbeispiel mit dem Kühlluft-Auslass 136 gezeigt. Der Kanal 130 erlaubt in der Art eines Schnorchels eine Positionierung des Auslasses 136 in einem großen Abstand zu dem Kühlluft-Einlass 114.

Durch die erfindungsgemäße Lösung lässt sich eine Art von Bypass-Kühlung des Antriebsmotors 78 erreichen.

Insbesondere wird Kühlluft von dem Antriebsmotor 78 in die Prozessluftführungseinrichtung 144 eingekoppelt. Das Gebläse 34 der Saugaggregateinrichtung 32 sorgt für eine entsprechende Ansaugung von Kühlluft der Kühlluftführungseinrichtung 112. Abluft des Antriebsmotors 78 wird in die Prozessluftführung eingekoppelt und gemeinsam mit Prozessluft-Abluft an die Umgebung abgegeben.

Durch die erfindungsgemäße Lösung lässt sich die Anzahl der Öffnungen, die für Kühlluft benötigt werden, in unmittelbarer Nähe zu dem Reinigungskopf 14 gering halten. Dadurch wird ein hoher Spritzwasserschutz erreicht.

Bei der Ausführungsform, bei der die Kühlluftführungseinrichtung 112 an die Prozessluftführungseinrichtung 144 gekoppelt ist, kann das Gebläse 34 mit seinem Gebläsemotor 36 einen Saugantrieb bereitstellen, über den mittels Kühlluft der Antriebsmotor 78 aktiv gekühlt werden kann. Der entsprechende Prozessluft-Auslass 148 ist auch ein Kühlluft-Auslass, welcher weit beabstandet von der Reinigungswalze 18 an der Flächen-Reinigungsmaschine (bezogen auf einen Reinigungsbetrieb) positioniert werden kann. Dadurch lässt sich eine hohe Spritzwasserfestigkeit erreichen. (Der Auslassbereich der Prozessluftführungseinrichtung 144 ist sowieso nässeresistent ausgebildet.)

Durch die erfindungsgemäße Lösung lässt sich ein Kühlluft-Auslass weit entfernt von der Reinigungswalze 18 und beim ordnungsgemäßen Reinigungsbetrieb weit entfernt von der zu reinigenden Fläche 16 positionieren. Es lässt sich grundsätzlich auch die Anzahl der Auslässe verringern, wenn ein Kühlluft-Auslass mit einem Prozessluft-Auslass zusammenfällt.

Durch das angetriebene Durchtreiben von Kühlluft durch die Kühlluftführungseinrichtung 112 mittels des Gebläses 34 muss für den Antriebsmotor 78 kein Ventilator vorgesehen werden. Dadurch kann dieser mit geringerer Leistungsaufnahme dimensioniert werden und insbesondere auch mit geringerer Masse realisiert werden.

Die erfindungsgemäße Flächen-Reinigungsmaschine 10 funktioniert wie folgt:
Für einen Reinigungsbetrieb ist die Flächen-Reinigungsmaschine 10, wie in Figur 1 gezeigt, über die Reinigungswalze 18 auf der zu reinigenden Fläche 16 aufgestützt. Ein Bediener steht auf der zu reinigenden Fläche 16 hinter der Flächen-Reinigungsmaschine 10 und hält diese beispielsweise einhändig an dem Griff 24.

Der Bediener kann einen Vorwärtsschub in der Vorwärtsrichtung 158 durchführen.

Bei einem Reinigungsbetrieb erzeugt das Sauggebläse 34 einen Saugstrom, welcher in dem Saugkanal 44 und damit in den Bereichen 46, 50 und 52 einen Unterdruck gegenüber dem Außenraum 160 bewirkt.

Bei der Variante, bei welcher die Kühlluftführungseinrichtung 112 an die Prozessluftführungseinrichtung 144 angekoppelt ist, bewirkt dieser Saugstrom auch ein Ansaugen von Kühlluft an dem Kühlluft-Einlass 114 mit Durchströmung der Kühlluftführungseinrichtung 112, welche in dem Mündungsbereich 152 in den Saugweg 150 mündet.

Der Antriebsmotor 78 erzeugt ein Drehmoment, welches über die Getriebeeinrichtung 84 auf die Reinigungswalze 18 übertragen wird. Diese wird rotativ angetrieben. Sie wird insbesondere im Gegenuhrzeigersinn (in Figur 1 angedeutet durch das Bezugszeichen 162) rotierend angetrieben.

Grundsätzlich kann es vorgesehen sein, dass eine Umfangsgeschwindigkeit der Reinigungswalze durch einen Bediener einstellbar ist, oder dass diese fest vorgegeben ist.

Die Reinigungswalze 18 weist den Besatz 56 auf, welcher zusammendrückbar ist. Der Besatz 56 ist insbesondere aus einem textilen Material hergestellt.

Durch die Befeuchtungseinrichtung 110 wird beispielsweise direkt die Reinigungswalze 18 mit Reinigungsflüssigkeit aus der Tankeinrichtung 42 befeuchtet. Bei einem Ausführungsbeispiel ist diese Flüssigkeitsbeaufschlagung pumpenfrei und insbesondere magnetventilfrei.

Ein Bediener kann durch Vorgabe einer Winkelstellung 164 (vergleiche Figur 1) eine entsprechende Anpassung durchführen, um beispielsweise unter Möbeln oder dergleichen eine Reinigung zu ermöglichen.

Durch Reinigungsflüssigkeit wird Schmutz an der zu reinigenden Fläche aufgeweicht und kann dann über die Reinigungswalze 18 mitgenommen werden.

Über den Prozessluft-Einlass 146 (die Saugmündung oder Saugmündungen 54) erfolgt eine Absaugung mittels des hergestellten Saugstroms. An dem Abscheider 38 erfolgt eine Trennung in feste Schmutzpartikel und Flüssigkeit. Schmutzflüssigkeit wird in der Tankeinrichtung 40 gesammelt.

Durch das Gelenk 62 lässt sich beispielsweise auch eine maschinelle Eckenreinigung oder Randreinigung durchführen. Der Gerätekörper 12 ist relativ zu dem Reinigungskopf 14 um die Schwenkachse 64 in dem Schwenkbereich schwenkbar.

Der relative schwere Antriebsmotor 78 ist bezogen auf einen Normalbetriebsmodus weit unten in der Nähe zu der Reinigungswalze 18 angeordnet und platzsparend mindestens teilweise an dem Gelenk 62 positioniert. Ein Kühlluft-Auslass lässt sich wiederum weit beabstandet zu der Reinigungswalze 18 positionieren.

Über ein Kehrelement ist Grobschmutz kehrbar, welcher dann durch die Reinigungswalze 18 mitnehmbar ist.

### Bezugszeichenliste

- 10: Flächen-Reinigungsmaschine
- 12: Gerätekörper
- 14: Reinigungskopf
- 16: Zu reinigende Fläche
- 18: Reinigungswalze
- 20: Längsachse
- 22: Stab
- 24: Griff
- 26: Schalter
- 28: Gehäuse
- 30: Hakeneinrichtung
- 32: Saugaggregateinrichtung
- 34: Gebläse
- 36: Gebläsemotor
- 38: Abscheider
- 40: Tankeinrichtung für Schmutzflüssigkeit
- 42: Tankeinrichtung für Reinigungsflüssigkeit
- 44: Saugkanal
- 46: Erster Bereich
- 50: Zweiter Bereich
- 52: Dritter Bereich
- 54: Saugmündung
- 56: Besatz
- 58: Hülse
- 62: Gelenk
- 64: Schwenkachse
- 66: Spitzer Winkel
- 68: Rotationsachse
- 70: Längsachse
- 72: (Innen-)Hülse
- 74: Außenhülse
- 76: Antriebseinrichtung
- 78: Antriebsmotor
- 79: Motorgehäuse
- 80: Motorwelle
- 82: Antriebsachse
- 84: Getriebeeinrichtung
- 86: Drehzahluntersetzer
- 88: Winkelgetriebe
- 90: Erste Stirnseite
- 92: Zweite Stirnseite
- 94: Gehäuse
- 96: Reinigungswalzen-Halter
- 100: Mittlerer Bereich
- 102: Antriebselement
- 104: Welle
- 106: Riemen
- 108: Spalt
- 110: Befeuchtungseinrichtung
- 112: Kühlluftführungseinrichtung
- 114: Kühlluft-Einlass
- 116: Bereich
- 118: Fluidweg
- 120: Einlass
- 122: Erster Kanal
- 124: Zweiter Kanal
- 126: Umlenkbereich
- 128a: Erster Fluidweg
- 128b: Zweiter Fluidweg
- 130: Kanal
- 132: Sammler
- 134: Anschluss
- 136: Kühlluft-Auslass
- 138: Oberer Bereich
- 140: Oberseite
- 142a: Erstes Ende
- 142b: Zweites Ende
- 144: Prozessluftführungseinrichtung
- 146: Prozessluft-Einlass
- 148: Prozessluft-Auslass
- 150: Saugweg
- 152: Mündungsbereich
- 154: Einlass
- 156: Auslass
- 158: Vorwärtsrichtung
- 160: Außenraum
- 162: Gegenuhrzeigersinn
- 164: Winkelstellung
- 170: Rippe
- 172: Hauptströmungsrichtung
- 174: Mündung
- 176: Sperrelement
- 178: Bereich
- 180: Wandung
- 182: Mündungsöffnung
- 184: Spitzer Winkel
- 186: Bereich
- 188: Ablaufkanal

## Patentansprüche

1. Flächen-Reinigungsmaschine, umfassend einen Gerätekörper (12) mit einem Gehäuse (28), eine Saugaggregateinrichtung (32) mit einem Gebläse (34), welche in dem Gehäuse (28) angeordnet ist, einen Reinigungskopf (14), welcher an dem Gerätekörper (12) außerhalb des Gehäuses (28) angeordnet ist, mindestens eine Reinigungswalze (18) umfasst und fluidwirksam mit der Saugaggregateinrichtung (32) verbunden ist, einen luftgekühlten Antriebsmotor (78) zum rotatorischen Antrieb der mindestens einen Reinigungswalze (18), eine Prozessluftführungseinrichtung (144) für Prozessluft der Saugaggregateinrichtung (32), wobei der Antriebsmotor (78) außerhalb des Gehäuses (28) des Gerätekörpers (12) angeordnet ist, und eine Kühlluftführungseinrichtung (112) für Kühlluft des Antriebsmotors (78), die mindestens einen Fluidweg aufweist, welcher an oder in dem Gehäuse (28) angeordnet ist, wobei die Kühlluftführungseinrichtung (112) an die Prozessluftführungseinrichtung (144) angekoppelt ist und wobei die Kühlluftführungseinrichtung (112) einen Kühlluft-Einlass (114) und einen Kühlluft-Auslass (136) aufweist und die Prozessluftführungseinrichtung (144) einen Prozessluft-Einlass (146) und einen Prozessluft-Auslass (148) aufweist, **gekennzeichnet durch** eine Befeuchtungseinrichtung (110) für eine Befeuchtung der mindestens einen Reinigungswalze (18) mit Reinigungsflüssigkeit und **dadurch** gekennzeichnet, dass der Kühlluft-Auslass (136) und der Prozessluft-Auslass (148) zusammenfallen, dass der Prozessluft-Einlass (146) **durch** eine oder mehrere Saugmündungen (54) an dem Reinigungskopf (14) gebildet ist, und dass der Kühlluft-Einlass (114) beabstandet zu dem Prozessluft-Einlass (146) angeordnet ist und bei einem Reinigungsbetrieb der Flächen-Reinigungsmaschine bezogen auf die Schwerkraftrichtung (g) oberhalb des Prozessluft-Einlasses (146) positioniert ist.

2. Flächen-Reinigungsmaschine nach Anspruch 1, **dadurch gekennzeichnet, dass** die Prozessluftführungseinrichtung (144) und die Kühlluftführungseinrichtung (112) mindestens einen gemeinsamen Fluidweg aufweisen.

3. Flächen-Reinigungsmaschine nach Anspruch 1 oder 2, **dadurch gekennzeichnet, dass** der Prozessluft-Auslass (148) den Kühlluft-Auslass (136) bildet und/oder der Prozessluft-Einlass den Kühlluft-Einlass bildet, und insbesondere
**gekennzeichnet durch** einen Kühlluft-Einlass (114), einen Prozessluft-Einlass (146) und einen gemeinsamen Auslass (148) für Kühlluft und Prozessluft, und insbesondere
**dadurch** gekennzeichnet, dass der Kühlluft-Einlass (114) an dem Reinigungskopf (14) oder an einem Übergangsbereich vom Reinigungskopf (14) zu dem Gehäuse (28) des Gerätekörpers (12) angeordnet ist, und insbesondere
**dadurch** gekennzeichnet, dass der Prozessluft-Auslass (148) an dem Gerätekörper (12) angeordnet ist und insbesondere an dem Gehäuse (28) des Gerätekörpers (12) angeordnet ist, und insbesondere beabstandet zu dem Reinigungskopf (14) angeordnet ist, und insbesondere beabstandet zu dem Antriebsmotor (78) angeordnet ist.

4. Flächen-Reinigungsmaschine nach einem der vorangehenden Ansprüche, **dadurch gekennzeichnet, dass** der Antriebsmotor (78) in einem Motorgehäuse (79) angeordnet ist, und insbesondere
**dadurch gekennzeichnet, dass** die Kühlluftführungseinrichtung (112) mindestens einen Fluidweg durch das Motorgehäuse (79) aufweist, und insbesondere
**dadurch gekennzeichnet, dass** das Motorgehäuse (79) in einer Hülse (72) angeordnet ist, und insbesondere, dass die Kühlluftführungseinrichtung (112) mindestens einen Fluidweg aufweist, welcher längs der Hülse (72) und/oder zwischen der Hülse (72) und dem oder einem Motorgehäuse (79) liegt, und insbesondere, dass die Kühlluftführungseinrichtung (112) einen ersten Fluidweg (128a) aufweist, welcher längs der Hülse (72) entlang läuft und an einer Außenseite der Hülse (72) liegt, und einen zweiten Fluidweg (128b) aufweist, welcher längs der Hülse (72) an einer dem Motorgehäuse (79) zugewandten Innenseite der Hülse entlang läuft, und insbesondere
**dadurch gekennzeichnet, dass** das Motorgehäuse (79) sich längs einer axialen Richtung zwischen einem ersten Ende (142a) und einem zweiten Ende (142b) erstreckt und ein Kühlluft-Einlass (114) der Kühlluftführungseinrichtung (112) bezogen auf die axiale Richtung zwischen dem ersten Ende (142a) und dem zweiten Ende (142b) an der Flächen-Reinigungsmaschine positioniert ist.

5. Flächen-Reinigungsmaschine nach einem der vorangehenden Ansprüche, **dadurch gekennzeichnet, dass** der Reinigungskopf (14) relativ zu dem Antriebsmotor (78) schwenkbar ist und insbesondere relativ zu einer Hülse (72) schwenkbar ist, wobei insbesondere die Hülse (72) ein Schwenklagerelement bildet, und insbesondere
**dadurch gekennzeichnet, dass** die Hülse (72) drehfest mit dem Gerätekörper (12) verbunden ist.

6. Flächen-Reinigungsmaschine nach einem der vorangehenden Ansprüche, **dadurch gekennzeichnet, dass** die Kühlluftführungseinrichtung (112) an einen Saugbereich (150) der Prozessluftführungseinrichtung (144) gekoppelt ist, und insbesondere
**dadurch gekennzeichnet, dass** mindestens ein Fluidweg der Kühlluftführungseinrichtung (112) in mindestens einen Saugweg (150) der Prozessluftführungseinrichtung (144) mündet, und insbesondere, dass der mindestens eine Saugweg (150) mindestens eine Rippe (170) aufweist, welche einer Mündung (174) des mindestens einen Fluidwegs der Kühlluftführungseinrichtung (112) in den mindestens einen Saugweg (150) zugeordnet ist, und insbesondere
**dadurch gekennzeichnet, dass** an einer Mündung der Kühlluftführungseinrichtung (112) in den mindestens einen Saugweg (150) ein Sperrelement (176) für ein Tropfeneindringen aus dem mindestens einen Saugweg (150) in die Kühlluftführungseinrichtung (112) angeordnet ist, und insbesondere, dass das Sperrelement (176) einen Bereich (178) aufweist, mit welchem es in den mindestens einen Saugweg (150) ragt und insbesondere als Rohr ausgebildet ist und insbesondere eine Mündungsöffnung (182) aufweist, welche schräg zu einer Hauptströmungsrichtung (172) in dem mindestens einen Saugweg (150) orientiert ist, und insbesondere
**dadurch gekennzeichnet, dass** in den mindestens einen Saugweg (150) mindestens ein Ablaufkanal (188) für Flüssigkeit mündet, welcher insbesondere von einem Einmündungsbereich (186) der Kühlluftführungseinrichtung (112) in den mindestens einen Saugweg (150) zu einer Sammeleinrichtung für Flüssigkeit führt, und insbesondere
**dadurch gekennzeichnet, dass** der mindestens eine Fluidweg der Kühlluftführungseinrichtung (112), welcher in mindestens einen Saugweg (150) der Prozessluftführungseinrichtung (144) mündet, bezüglich einer Kühlluftströmung dem Antriebsmotor (78) nachgeordnet ist, und insbesondere
**dadurch gekennzeichnet, dass** der mindestens eine Saugweg (150) der Prozessluftführungseinrichtung (144), in welchen der mindestens eine Fluidweg der Kühlluftführungseinrichtung (112) mündet, bezüglich einer Saugluftströmung dem Gebläse (34) vorgeschaltet ist und insbesondere einem Abscheider (38) vorgeschaltet ist oder dem Abscheider (38) nachgeschaltet ist.

7. Flächen-Reinigungsmaschine nach einem der vorangehenden Ansprüche, **dadurch gekennzeichnet, dass** die Saugaggregateinrichtung (32) einen Gebläsemotor (36) für das Gebläse (34) aufweist, welcher in dem Gehäuse (28) angeordnet ist.

8. Flächen-Reinigungsmaschine nach einem der vorangehenden Ansprüche, **dadurch gekennzeichnet, dass** der Antriebsmotor (78) an dem Reinigungskopf (14) positioniert ist oder an einem Übergangsbereich vom Reinigungskopf (14) zu dem Gehäuse (28) positioniert ist.

9. Flächen-Reinigungsmaschine nach einem der vorangehenden Ansprüche, **dadurch gekennzeichnet, dass** eine Antriebsachse (82) des Antriebsmotors (78) und eine Rotationsachse (68) der mindestens einen Reinigungswalze (18) quer und insbesondere senkrecht zueinander orientiert sind.

10. Flächen-Reinigungsmaschine nach einem der vorangehenden Ansprüche, **dadurch gekennzeichnet, dass** eine Getriebeeinrichtung (84) zur Drehmomentübertragung von dem Antriebsmotor (78) auf die mindestens eine Reinigungswalze (18) vorgesehen ist.

11. Flächen-Reinigungsmaschine nach einem der vorangehenden Ansprüche, **dadurch gekennzeichnet, dass** der Reinigungskopf (14) über ein Gelenk (62) um eine Schwenkachse (64) schwenkbar an dem Gerätekörper (12) sitzt, und insbesondere
**dadurch gekennzeichnet, dass** die Schwenkachse (64) quer zu einer Längsachse (20) des Gerätekörpers orientiert ist und insbesondere in einem spitzen Winkel (66) zu der Längsachse (20) orientiert ist und/oder dass eine Antriebsachse (82) des Antriebsmotors (78) mindestens näherungsweise parallel oder koaxial zu der Schwenkachse (64) liegt.

12. Flächen-Reinigungsmaschine nach einem der vorangehenden Ansprüche, **dadurch gekennzeichnet, dass** an dem Gerätekörper (12) eine Tankeinrichtung (42) für Reinigungsflüssigkeit angeordnet ist und/oder dass an dem Gerätekörper (12) eine Aufnahmeeinrichtung für Schmutz und/oder eine Tankeinrichtung (40) für Schmutzflüssigkeit angeordnet ist.

13. Flächen-Reinigungsmaschine nach einem der vorangehenden Ansprüche, **dadurch gekennzeichnet, dass** in einem Reinigungsbetrieb die Flächen-Reinigungsmaschine nur über die mindestens eine Reinigungswalze (18) an einer zu reinigenden Fläche (16) abgestützt ist.

14. Flächen-Reinigungsmaschine nach einem der vorangehenden Ansprüche, **dadurch gekennzeichnet, dass** ein Einlass (114; 146) für Luft und/oder ein Auslass (136; 148) für Luft einen oder mehrere Schlitze aufweist oder durch einen oder mehrere Schlitze gebildet ist.

## Claims

1. Surface cleaning machine, comprising a device body (12) having a housing (28), a suction unit device (32) having a fan (34), said suction unit device (32) being arranged in the housing (28), a cleaning head (14) which is arranged at the device body (12) outside of the housing (28) and comprises at least one cleaning roller (18) and is operatively connected to the suction unit device (32) for fluid communication therewith, an air-cooled drive motor (78) for rotatingly driving the at least one cleaning roller (18), a process air routing device (144) for process air of the suction unit device (32), wherein the drive motor (78) is arranged outside of the housing (28) of the device body (12), and a cooling air routing device (112) for cooling air of the drive motor (78) which comprises at least one fluid path which is arranged at or in the housing (28), wherein the cooling air routing device (112) is coupled to the process air routing device (144) and wherein the cooling air routing device (112) comprises a cooling air inlet (114) and a cooling air outlet (136) and wherein the process air routing device (144) comprises a process air inlet (146) and a process air outlet (148), **characterized by** a wetting device (110) for wetting the at least one cleaning roller (18) with cleaning liquid, and **characterized in that** the cooling air outlet (136) and the process air outlet (148) coincide, and **in that** the process air inlet (146) is formed by one or more suction mouths (54) at the cleaning head (14), and **in that** the cooling air inlet (114) is arranged at a distance from the process air inlet (146) and, when the surface cleaning machine is operated in a cleaning mode, is positioned above the process air inlet (146) with respect to the direction of gravity (g).

2. Surface cleaning machine in accordance with claim 1, **characterized in that** the process air routing device (144) and the cooling air routing device (112) comprise at least one common fluid path.

3. Surface cleaning machine in accordance with claim 1 or 2, **characterized in that** the process air outlet (148) forms the cooling air outlet (136) and/or the process air inlet forms the cooling air inlet, and in particular
**characterized by** a cooling air inlet (114), a process air inlet (146) and a common outlet (148) for cooling air and process air, and in particular
**characterized in that** the cooling air inlet (114) is arranged at the cleaning head (14) or at a transition region from the cleaning head (14) to the housing (28) of the device body (12), and in particular
**characterized in that** the process air outlet (148) is arranged at the device body (12) and is in particular arranged at the housing (28) of the device body (12) and is in particular arranged at a distance from the cleaning head (14) and is in particular arranged at a distance from the drive motor (78).

4. Surface cleaning machine in accordance with any one of the preceding claims, **characterized in that** the drive motor (78) is arranged in a motor housing (79), and in particular
**characterized in that** the cooling air routing device (112) comprises at least one fluid path through the motor housing (79), and in particular
**characterized in that** the motor housing (79) is arranged in a sleeve (72), and in particular **in that** the cooling air routing device (112) comprises at least one fluid path which is located along the sleeve (72) and/or is located between the sleeve (72) and the, or a, motor housing (79), and in particular **in that** the cooling air routing device (112) comprises a first fluid path (128a) which extends along the sleeve (72) and is located at an exterior side of the sleeve (72), and comprises a second fluid path (128b) which extends along the sleeve (72) at an interior side of the sleeve facing towards the motor housing (79), and in particular
**characterized in that** the motor housing (79) extends along an axial direction between a first end (142a) and a second end (142b) and **in that** a cooling air inlet (114) of the cooling air routing device (112) is positioned at the surface cleaning machine, between the first end (145a) and the second end (142b) relative to the axial direction.

5. Surface cleaning machine in accordance with any one of the preceding claims, **characterized in that** the cleaning head (14) is pivotable relative to the drive motor (78) and is in particular pivotable relative to a sleeve (72), in particular wherein the sleeve (72) forms a pivot bearing element, and in particular
**characterized in that** the sleeve (72) is connected to the device body (12) in rotationally fixed relation therewith.

6. Surface cleaning machine in accordance with any one of the preceding claims, **characterized in that** the cooling air routing device (112) is coupled to a suction area (150) of the process air routing device (144), and in particular
**characterized in that** at least one fluid path of the cooling air routing device (112) opens out into at least one suction path (150) of the process air routing device (144), and in particular **in that** the at least one suction path (150) comprises at least one rib (170) which is associated with a mouth (174) of the at least one fluid path of the cooling air routing device (112) into the at least one suction path (150), and in particular
**characterized in that** a blocking element (176) for blocking the ingress of droplets from the at least one suction path (150) into the cooling air routing device (112) is arranged at a mouth of the cooling air routing device (112) into the at least one suction path (150), and in particular in that the blocking element (176) comprises an area (178) with which it projects into the at least one suction path (150) and is in particular configured as a tube and in particular comprises a mouth opening (182) which is oriented at an inclined angle to a main flow direction (172) in the at least one suction path (150), and in particular
**characterized in that** the at least one suction path (150) has opening thereinto at least one drain channel (188) for liquid which in particular leads from an area of junction (186) of the cooling air routing device (112) with the at least one suction path (150) to a collection device for liquid, and in particular
**characterized in that** the at least one fluid path of the cooling air routing device (112) which opens into at least one suction path (150) of the process air routing device (144) is arranged downstream of the drive motor (78) with respect to a cooling air flow, and in particular
**characterized in that** the at least one suction path (150) of the process air routing device (144) into which the at least one fluid path of the cooling air routing device (112) opens is located upstream of the fan (34) and in particular upstream of a separator (38) or downstream of the separator (38), with respect to a suction air flow.

7. Surface cleaning machine in accordance with any one of the preceding claims, **characterized in that** the suction unit device (32) comprises a fan motor (36) for the fan (34) which is arranged in the housing (28).

8. Surface cleaning machine in accordance with any one of the preceding claims, **characterized in that** the drive motor (78) is positioned at the cleaning head (14) or is positioned at a transition region from the cleaning head (14) to the fan (28).

9. Surface cleaning machine in accordance with any one of the preceding claims, **characterized in that** a drive axis (82) of the drive motor (78) and a rotary axis (68) of the at least one cleaning roller (18) are oriented transversely and in particular perpendicularly to each other.

10. Surface cleaning machine in accordance with any one of the preceding claims, **characterized in that** a gear device (84) is provided for transmitting torque from the drive motor (78) to the at least one cleaning roller (18).

11. Surface cleaning machine in accordance with any one of the preceding claims, **characterized in that** the cleaning head (14) is located at the device body (12) via a joint (62) for pivotal movement about a pivot axis (64), and in particular
**characterized in that** the pivot axis (64) is oriented transversely with respect to a longitudinal axis (20) of the device body and is in particular oriented at an acute angle (66) relative to the longitudinal axis (20) and/or **in that** a drive axis (82) of the drive motor (78) is at least approximately parallel to or coaxial with the pivot axis (64).

12. Surface cleaning machine in accordance with any one of the preceding claims, **characterized in that** a tank device (42) for cleaning liquid is arranged at the device body (12) and/or **in that** a receiving device for dirt and/or a tank device (40) for dirty liquid is arranged at the device body (12).

13. Surface cleaning machine in accordance with any one of the preceding claims, **characterized in that**, when operated in a cleaning mode, the surface cleaning machine is only supported via the at least one cleaning roller (18) on a surface (16) to be cleaned.

14. Surface cleaning machine in accordance with any one of the preceding claims, **characterized in that** an inlet (114; 146) for air and/or an outlet (136; 148) for air comprises one or more slits or is formed by one or more slits.

## Revendications

1. Machine de nettoyage de surfaces, comprenant un corps d'appareil (12) présentant un logement (28), un dispositif de groupe d'aspiration (32) présentant une soufflante (34), qui est agencée dans le logement (28), une tête de nettoyage (14), qui est agencée sur le corps d'appareil (12) à l'extérieur du logement (28), comprend au moins un rouleau de nettoyage (18) et est relié de manière fluidique au dispositif de groupe d'aspiration (32), un moteur d'entraînement (78) refroidi par air pour un entraînement en rotation du au moins un rouleau de nettoyage (18), un dispositif de guidage d'air de traitement (144) pour l'air de traitement du dispositif de groupe d'aspiration (32), dans laquelle le moteur d'entraînement (78) est agencé à l'extérieur du logement (28) du corps d'appareil (12) et un dispositif de guidage d'air de refroidissement (112) pour de l'air de refroidissement du moteur d'entraînement (78), qui présente au moins un trajet de fluide qui est agencé au niveau du ou dans le logement (28), dans lequel le dispositif de guidage d'air de refroidissement (112) est couplé au dispositif de guidage d'air de traitement (144) et dans lequel le dispositif de guidage d'air de refroidissement (112) présentant une entrée d'air de refroidissement (114) et une sortie d'air de refroidissement (136), et le dispositif de guidage d'air de traitement (144) présentant une entrée d'air de traitement (146) et une sortie d'air de traitement (148), **caractérisée par** un dispositif d'humidification (110) pour humidifier le au moins un rouleau de nettoyage (18) avec du liquide de nettoyage, et **caractérisée en ce que** la sortie d'air de refroidissement (136) et la sortie d'air de traitement (148) coïncident, **en ce que** l'entrée d'air de traitement (146) est formée par une ou plusieurs embouchures d'aspiration (54) au niveau de la tête de nettoyage (14), et **en ce que** l'entrée d'air de refroidissement (114) est agencée à distance de l'entrée d'air de traitement (146) et est positionnée au-dessus de l'entrée d'air de traitement (146) lors d'une opération de nettoyage de la machine de nettoyage de surfaces par rapport à la direction de gravité (g).

2. Machine de nettoyage de surfaces selon la revendication 1, **caractérisée en ce que** le dispositif de guidage d'air de traitement (144) et le dispositif de guidage d'air de refroidissement (112) présentent au moins un trajet de fluide commun.

3. Machine de nettoyage de surfaces selon la revendication 1 ou 2, **caractérisée en ce que** la sortie d'air de traitement (148) forme la sortie d'air de refroidissement (136) et/ou l'entrée d'air de traitement forme l'entrée d'air de refroidissement, et en particulier
**caractérisée par** une entrée d'air de refroidissement (114), une entrée d'air de traitement (146) et une sortie commune (148) pour l'air de refroidissement et l'air de traitement, et en particulier
**caractérisée en ce que** l'entrée d'air de refroidissement (114) est agencée au niveau de la tête de nettoyage (14) ou au niveau d'une zone de transition entre la tête de nettoyage (14) et le logement (28) du corps d'appareil (12), et en particulier
**caractérisée en ce que** la sortie d'air de traitement (148) est agencée au niveau du corps d'appareil (12) et est agencée en particulier au niveau du logement (28) du corps d'appareil (12), et est agencée en particulier à distance de la tête de nettoyage (14), et est agencée en particulier à distance du moteur d'entraînement (78).

4. Machine de nettoyage de surface selon l'une quelconque des revendications précédentes, **caractérisée en ce que** le moteur d'entraînement (78) est agencé dans un carter de moteur (79), et en particulier,
**caractérisée en ce que** le dispositif de guidage d'air de refroidissement (112) présente au moins un trajet de fluide à travers le carter de moteur (79), et en particulier
**caractérisée en ce que** le carter de moteur (79) est agencé dans un manchon (72), et en particulier **en ce que** le dispositif de guidage d'air de refroidissement (112) présente au moins un trajet de fluide qui se situe le long du manchon (72) et/ou entre le manchon (72) et le ou un carter de moteur (79), et en particulier **en ce que** le dispositif de guidage d'air de refroidissement (112) présente un premier trajet de fluide (128a) qui se situe le long du manchon (72) et au niveau d'un côté extérieur du manchon (72), et un second trajet de fluide (128b) qui s'étend le long du manchon (72) sur un côté intérieur du manchon tourné vers le carter de moteur (79), et en particulier
**caractérisée en ce que** le carter de moteur (79) s'étend le long d'une direction axiale entre une première extrémité (142a) et une seconde extrémité (142b), et une entrée d'air de refroidissement (114) du dispositif de guidage d'air de refroidissement (112) est positionnée au niveau de la machine de nettoyage de surfaces par rapport à la direction axiale entre la première extrémité (142a) et la seconde extrémité (142b).

5. Machine de nettoyage de surfaces selon l'une quelconque des revendications précédentes, **caractérisée en ce que** la tête de nettoyage (14) peut pivoter par rapport au moteur d'entraînement (78) et peut en particulier pivoter par rapport à un manchon (72), le manchon (72) formant en particulier un élément de palier de pivotement, et en particulier
**caractérisée en ce que** le manchon (72) est relié solidaire en rotation au corps d'appareil (12).

6. Machine de nettoyage de surfaces selon l'une quelconque des revendications précédentes, **caractérisée en ce que** le dispositif de guidage d'air de refroidissement (112) est couplé à une zone d'aspiration (150) du dispositif de guidage d'air de traitement (144), et en particulier
**caractérisée en ce qu'**au moins un trajet de fluide du dispositif de guidage d'air de refroidissement (112) débouche dans au moins un trajet d'aspiration (150) du dispositif de guidage d'air de traitement (144), et en particulier en ce que le au moins un trajet d'aspiration (150) présente au moins une nervure (170) qui est associée à une embouchure (174) du au moins un trajet de fluide du dispositif de guidage d'air de refroidissement (112) dans le au moins un trajet d'aspiration (150), et en particulier
**caractérisée en ce qu'**au niveau d'une embouchure du dispositif de guidage d'air de refroidissement (112) dans le au moins un trajet d'aspiration (150) est agencé un élément de blocage (176) pour une pénétration de gouttes à partir du au moins un trajet d'aspiration (150) dans le dispositif de guidage d'air de refroidissement (112), et en particulier **en ce que** l'élément de blocage (176) présente une zone (178) avec laquelle il fait saillie dans le au moins un trajet d'aspiration (150) et est conçu en particulier sous la forme d'un tuyau, et présente en particulier une ouverture d'embouchure (182) qui est orientée en oblique par rapport à une direction d'écoulement principale (172) dans le au moins un trajet d'aspiration (150), et en particulier
**caractérisée en ce qu'**au moins un canal d'évacuation (188) pour le liquide débouche dans le au moins un trajet d'aspiration (150), qui mène en particulier d'une zone d'entrée (186) du dispositif de guidage d'air de refroidissement (112) dans le au moins un trajet d'aspiration (150) à un dispositif de collecte de liquide, et en particulier
**caractérisée en ce que** le au moins un trajet de fluide du dispositif de guidage d'air de refroidissement (112), qui débouche dans au moins un trajet d'aspiration (150) du dispositif de guidage d'air de traitement (144), est disposé en aval du moteur d'entraînement (78) par rapport à un écoulement d'air de refroidissement, et en particulier
**caractérisée en ce que** le au moins un trajet d'aspiration (150) du dispositif de guidage d'air de traitement (144), dans lequel débouche le au moins un trajet de fluide du dispositif de guidage d'air de refroidissement (112), est monté en amont de la soufflante (34) par rapport à un écoulement d'air d'aspiration et est en particulier monté en amont d'un séparateur (38) ou en aval du séparateur (38).

7. Machine de nettoyage de surfaces selon l'une quelconque des revendications précédentes, **caractérisée en ce que** le dispositif de groupe d'aspiration (32) présente un moteur de soufflante (36) pour la soufflante (34), qui est agencée dans le logement (28).

8. Machine de nettoyage de surfaces selon l'une quelconque des revendications précédentes, **caractérisée en ce que** le moteur d'entraînement (78) est positionné au niveau de la tête de nettoyage (14) ou est positionné au niveau d'une zone de transition entre la tête de nettoyage (14) et le logement (28).

9. Machine de nettoyage de surfaces selon l'une quelconque des revendications précédentes, **caractérisée en ce qu'**un axe d'entraînement (82) du moteur d'entraînement (78) et un axe de rotation (68) du au moins un rouleau de nettoyage (18) sont orientés transversalement et en particulier perpendiculairement l'un par rapport à l'autre.

10. Machine de nettoyage de surfaces selon l'une quelconque des revendications précédentes, **caractérisée en ce qu'**un dispositif d'engrenage (84) est prévu pour une transmission de couple du moteur d'entraînement (78) au au moins un rouleau de nettoyage (18).

11. Machine de nettoyage de surfaces selon l'une quelconque des revendications précédentes, **caractérisée en ce que** la tête de nettoyage (14) est montée sur le corps d'appareil (12) pouvant pivoter par l'intermédiaire d'une articulation (62) autour d'un axe de pivotement (64), et en particulier
**caractérisée en ce que** l'axe de pivotement (64) est orienté transversalement par rapport à un axe longitudinal (20) du corps d'appareil et est orienté en particulier selon un angle aigu (66) par rapport à l'axe longitudinal (20) et/ou **en ce qu'**un axe d'entraînement (82) du moteur d'entraînement (78) est au moins approximativement parallèle ou coaxial à l'axe de pivotement (64).

12. Machine de nettoyage de surfaces selon l'une quelconque des revendications précédentes, **caractérisée en ce qu'**un dispositif de réservoir (42) pour du liquide de nettoyage est agencé au niveau du corps d'appareil (12) et/ou en ce qu'un dispositif de réception pour la saleté et/ou un dispositif de réservoir (40) pour le liquide sale est/sont agencé(s) au niveau du corps d'appareil (12).

13. Machine de nettoyage de surfaces selon l'une quelconque des revendications précédentes, **caractérisée en ce que** lors d'une opération de nettoyage, la machine de nettoyage de surfaces n'est supportée que par le au moins un rouleau de nettoyage (18) sur une surface à nettoyer (16).

14. Machine de nettoyage de surfaces selon l'une quelconque des revendications précédentes, **caractérisée en ce qu'**une entrée (114 ; 146) pour de l'air et/ou une sortie (136 ; 148) pour de l'air présente une ou plusieurs fentes ou est formée par une ou plusieurs fentes.
